# EUROPÄISCHE PATENTSCHRIFT

(11) **EP 0 258 248 B1**
(45) Veröffentlichungstag und Bekanntmachung des Hinweises auf die Patenterteilung: **08.11.1989**
(21) Anmeldenummer: 86903236.7
(22) Anmeldetag: 05.06.1986
(51) Int. Cl.: D01H 1/12, D01H 15/02

(54) **VERFAHREN UND VORRICHTUNG ZUM ANSPINNEN EINER OFFENEND-FRIKTIONSSPINNVORRICHTUNG**
PROCESS AND DEVICE FOR PIECING THREADS ON AN OPEN-END FRICTION SPINNING DEVICE
PROCEDE ET DISPOSITIF POUR RATTACHER LES FILS SUR UNE INSTALLATION DE FILAGE A FIBRES LIBEREES A FRICTION

(30) Priorität: 24.06.1985 DE 3522518
(43) Veröffentlichungstag der Anmeldung: 09.03.1988
(73) Patentinhaber: Schubert & Salzer Maschinenfabrik Aktiengesellschaft, 85055 Ingolstadt (DE)
(72) Erfinder: LOVAS, Kurt, D-8079 Böhmfeld (DE)
(86) Internationale Anmeldenummer: DE8600234
(87) Internationale Veröffentlichungsnummer: WO8700214

(56) Entgegenhaltungen:
- EP-A- 0 034 427
- EP-A- 0 125 341
- DE-A- 1 785 573
- DE-A- 3 148 068
- DE-A- 3 220 713
- DE-A- 3 318 266
- DE-A- 3 340 435
- DE-A- 3 342 472

## Beschreibung

Die vorliegende Erfindung betrifft ein Verfahren zum Anspinnen einer Offenend-Friktionsspinnvorrichtung, welche zwei gleichsinnig angetriebene und einen besaugten Keilspalt bildende Friktionsspinnelemente aufweist, bei welchem ein Fadenende in eine ausserhalb des Keilspaltes vorgesehene Anspinnstellung geliefert und aus dieser heraus in eine Fadenbildungszone im Keilspalt überführt wird, von wo es unter Einbindung von dem Keilspaltzugeführten Fasern als fortlaufender Faden wieder abgezogen wird, sowie eine Vorrichtung zur Durchführung dieses Verfahrens.

Bei einem bekannten Verfahren dieser Art wird das Fadenende mit Hilfe einer Führungsvorrichtung bei geöffneter Abdeckung ausserhalb des Keilspaltes bis in eine Saugdüse zurückgeliefert (DE-OS 3.318.266). Durch eine geeignete Bewegung oder einen entsprechenden Antrieb der Führungsvorrichtung wird ein Zwischenabschnitt des Fadens in den Keilspalt der zuvor stillgesetzten Friktionsspinnelemente überführt. Sodann wird die Abdeckung geschlossen und der Fadenabzug eingeschaltet. Anschliessend werden die Friktionsspinnelemente wieder angetrieben und die Faserspeisung so eingeschaltet, dass die Fasern gleichzeitig mit dem Fadenende den Keilspalt erreichen. Da die gewünschte Liefermenge nicht schlagartig in den Keilspalt gelangt, sondern lediglich allmählich, kann im Anschluss an das mit den Fasern verbundene Fadenende eine Dünnstelle nicht vermieden werden. Eine solche Dünnstelle führt aufgrund der geringeren Festigkeit zu erhöhten Fadenbruchzahlen. Setzt die Faserspeisung jedoch ein, bevor das Fadenende aus der Saugdüse herausgezogen und in den Keilspalt gelangt ist, so entsteht ein langer, eine Dickstelle bildender Ansetzer, der aus optischen Gründen nicht gewünscht ist.

Aufgabe der Erfindung ist es daher, ein Verfahren und eine Vorrichtung zu schaffen, um eine Offenend-Friktionsspinnvorrichtung sicher anzuspinnen und dabei die durch das Anspinnen erzeugte Fehlstelle im angesponnenen Faden klein zu halten.

Diese Aufgabe wird erfindungsgemäss dadurch gelöst, dass der Faden dem Keilspalt in der Weise zugeführt wird, dass der Faden die Fadenbildungszone zuerst mit seinem freien Fadenende erreicht, und die Zuführung der Fasern in den Keilspalt derart gesteuert wird, dass das Fadenende gleichzeitig mitdem Erreichen der Fadenbildungszone in Kontakt mit den Fasern gelangt. Der mit den Fasern in Berührung kommende Fadenbereich ist somit recht kurz.

Dieser Fadenbereich wird nun aus dem Keilspalt abgezogen und bindet dabei die in den Keilspalt gespeisten Fasern ein. Da das Fadenende erst bei Erreichen der Fadenbildungszone in Kontakt mit den Fasern gelangt und sich bei Beginn des Spinnvorganges bereits im Keilspalt befindet und nicht erst in diesen hineingebracht werden muss, nachdem ein anderer Fadenbereich bereits mit dem Einbinden von Fasern begonnen hat, ist die Fehlstelle im neu angesponnenen Faden sehr kurz und unterschreitet in der Regel sogar die Länge der Faseraufspeisezone, welche durch die Länge der Mündung des Faserspeisekanals festgelegt ist. Dabei ist die Dickstelle im Ansetzer sogar noch kürzer, da nicht die gesamte Länge des in den Längenbereich der Friktionsspinnelemente rückgelieferten Fadens in den Keilspalt gelangt, sondern lediglich der der Abzugsseite abgewandte Endabschnitt des Fadens. Eine Dünnstelle im Anschluss an den Ansetzer kann durch zeitliche Steuerung des Einsetzens der Faserspeisung vermieden werden, die unabhängig von der Fadenzuführung in den Keilspalt gesteuert werden kann.

Das erfindungsgemässe Verfahren, gemäss welchem der Faden die Fadenbildungszone zuerst mit seinem freien Ende erreicht, soll im Sinne der vorliegenden Erfindung auch ein solches Verfahren mit einschliessen, bei welchem vom zurückgelieferten Faden lediglich der Endabschnitt die Fadenbildungszone erreicht und der Fadenbereich zwischen diesem Endabschnitt und dem abzugsseitigen Ende des Keilspaltes überhaupt nicht in die Fadenbildungszone gelangt. In diesem Fall gelangt nach erfolgtem Ansetzen das bisherige Fadenende, das jetzt diesen Zwischenbereich des Fadens bildet, bei der Abzugsbewegung des Fadens in diesen abzugsseitigen Bereich des Keilspaltes, d. h. ebenfalls erst später, als das Fadenende für das Anspinnen der Fadenbildungszone zugeführt worden ist.

Um Dünnstellen im Ansetzer zu vermeiden, ist erfindungsgemäss vorteilhafterweise vorgesehen, dass die Zuführung von Fasern in den Keilspalt einsetzt, bevor das Fadenende die Fadenbildungszone erreicht hat. Das Fadenende wird somit auf die im Keilspalt angesammelte Fasermasse aufgelegt, welche nun zusammen mit neu zugeführten Fasern in das Fadenende eingebunden wird. Hierdurch lässt sich die in den Ansetzer einzubindende Fasermenge auf einfache Weise festlegen.

Es hat sich gezeigt, dass nach Unterbrechen der Faserzufuhr zum Keilspalt stets noch Fasern, die noch aus dem bis in den Kämmbereich der Auflösevorrichtung reichenden Faserbart ausgekämmt werden bzw. welche sich noch in der Garnitur der Auflösewalze befinden, in den Keilspalt gelangen. Diese Fasern unterliegen jedoch keinem Abzug mehr und können so zu einer Beschädigung der Friktionsspinnelemente führen. Aus diesem Grunde wird erfindungsgemäss so verfahren, dass bei Auftreten eines Fadenbruches nicht nur die Faserzufuhr zu den Friktionsspinnelementen unterbrochen, sondern gleichzeitig auch die Friktionsspinnelemente stillgesetzt werden, und dass während der Rücklieferung des Fadens in die Anspinnstellung ausserhalb des Keilspaltes die Friktionsspinnelemente wieder angetrieben werden, woraufhin die Zuführung von Fasern in den Keilspalt freigegeben wird.

Um beim Anspinnen definierte Verhältnisse zu haben, werden gemäss einer bevorzugten Ausgestaltung des erfindungsgemässen Verfahrens bei stillgesetzten Friktionsspinnelementen dem besaugten Keilspalt kurzzeitig Fasern zugeführt, woraufhin die Besaugung des Keilspaltes aufgehoben wird und die Fasern aus dem Keilspalt abgesaugt werden; anschliessend werden die Friktionsspinnelemente wieder angetrieben, und in zeitlich auf das vorangegangene Unterbrechen der Faserzufuhr abgestimmter Weise wird die Zuführung von Fasern in den Keilspalt wieder freigegeben.

Damit beim Anspinnen ein grösserer Zeitraum zur Verfügung steht, wird zweckmässigerweise in weiterer Ausgestaltung des erfindungsgemässen Verfahrens vorgesehen, dass die Friktionsspinnelemente während der Zuführung des Fadenendes in die Fadenbildungszone bis nach Einsetzen des Fadenabzuges mit reduzierter Drehgeschwindigkeit angetrieben werden.

Es ist auf verschiedene Weise möglich, den Faden dem Keilspalt so zuzuführen, dass der Faden zuerst oder auch allein mit seinem freien Ende in die Fadenbildungszone gelangt. In einfacher Weise geschieht dies dadurch, dass der Faden von der Fadenbildungszone derart abgezogen wird, dass er in Richtung zur Faserzuführseite umgelenkt wird.

Gemäss einer weiteren vorteilhaften Ausgestaltung des erfindungsgemässen Verfahrens wird der Faden dem Keilspalt radial in der Weise zugeführt, dass der Faden ausserhalb des Keilspaltes auf das sich in den Keilspalt hineindrehende Friktionsspinnelement aufgelegt und durch dieses Friktionsspinnelement dem Keilspalt zugeführt wird. Ein solches Verfahren ist luftsparend. Hierbei wird vorzugsweise so verfahren, dass das Fadenende schräg auf das sich in den Keilspalt hineindrehende Friktionselement aufgelegt wird in der Weise, dass das freie Fadenende einen geringeren Abstand vom Keilspalt aufweist als der sich am abzugsseitigen Ende dieses Friktionsspinnelementes befindende Fadenabschnitt.

Gemäss einem bevorzugten Verfahren wird die Anspinnstellung so gewählt, dass der in die Anspinnstellung gebrachte und in die Fadenbildungszone überführte Faden, bevor er einem Abzug unterworfen wird, lediglich bis in den Bereich der Fadenbildungszone reicht, welchem die Fasern zugeführt werden. Da das Fadenende bereits in dem Augenblick, in welchem es die Fadenbildungszone erreicht, nicht über deren Bereich, welchem die Fasern zugeführt werden, hinausreicht, kann die Faserspeisung auch schon einsetzen, bevor der anzuspinnende Faden in die Fadenbildungszone gelangt. Diese Möglichkeit des Vorspeisens bringt den Vorteil mit sich, dass für das Einsetzen der Faserspeisung ein relativ grosser Zeitraum zur Verfügung steht.

Zweckmässigerweise wird dabei so verfahren, dass der Faden auf eine definierte Länge gebracht, um eine definierte Strecke ausserhalb des Keilspaltes bis in den Längenbereich der Fadenbildungszone zurückgeliefert und das Fadenende in dieser Stellung durch Klemmung gehalten wird, dass daraufhin dem Keilspalt Fasern zugeführt und sodann der Faden auf die sich im Keilspalt befindenden Fasern aufgelegt wird. Auf diese Weise lässt sich der Anspinnvorgang in einfacher Weise präzise steuern.

Da bei feineren Fäden aufgrund des hierfür erforderlichen Verhältnisses zwischen Faserliefergeschwindigkeit und Fadenabzugsgeschwindigkeit weniger Fasern zum Anspinnen zur Verfügung stehen und hierdurch die Gefahr erhöhter Fadenbruchzahlen während des Ansetzens besteht, wird gemäss einer weiteren Ausgestaltung des erfindungsgemässen Verfahrens vorgesehen, dass die Klemmung des Fadenendes bei feinen Fäden in grösserer Entfernung von dem abzugsseitigen Ende des Keilspaltes erfolgt als bei groben Fäden. Somit befinden sich feinere Fäden länger im Keilspalt als gröbere Fäden, wodurch für die Dauer des Ansetzens die Unterschiede der Geschwindigkeitsverhältnisse zwischen Faserspeisung und Fadenabzug etwas kompensiert werden. Die Anspinnsicherheit wird damit erhöht.

Das Ansetzen kann so erfolgen, dass das freie Fadenende in den Keilspalt gelangt, während der Faden noch immer von der Klemme gehalten wird. Auf diese Weise wird sichergestellt, dass stets das Fadenende früher als das dem Abzugsende des Keilspaltes zugewandten Fadenbereichs in den Keilspalt gelangt. Es hat sich jedoch als besonders vorteilhaft erwiesen, wenn für das Auflegen des Fadenendes auf die im Keilspalt befindlichen Fasern die Klemmung des Fadens aufgehoben wird. Dies ermöglicht bei kompakter Bauweise der Friktionsspinnvorrichtung eine präzise Steuerung.

Ein genaues Einsetzen des Fadenabzuges wird in alternativer Ausgestaltung des erfindungsgemässen Verfahrens dadurch erreicht, dass der Faden durch eine in Fadenabzugsrichtung bewegliche Klemmstelle zunächst dem Keilspalt zum Ansetzen zugeführt und sodann, ohne dass der Faden durch diese Klemmstelle freigegeben wird, durch diese bewegliche Klemmstelle vom Keilspalt abgezogen wird.

Zweckmässigerweise wird der vom Keilspalt abgezogene Faden durch die bewegliche Klemme an eine Speicherstelle übergeben, die Abzugsschwankungen bei Übernahme des Abzuges durch die Abzugsvorrichtung, die den normalen Spinnabzug durchführt, ausgleicht. In gleicher Weise lässt sich eine solche Speicherstelle auch benützen, um beim Übergeben des Fadens von der beweglichen Klemmstelle an die Spule die überschüssigen Fadenlängen zwischenzuspeichern.

In Verbindung mit einem Spulenwechsel wird erfindungsgemäss vorteilhafterweise der in die Anspinnstellung zu bringende Faden durch die in Abzugsrichtung bewegliche Klemmstelle zunächst dem Keilspalt und dann der Speicherstelle zugeführt, von wo aus der Faden an eine neu eingelegte Leerhülse übergeben wird.

Das Zuführen des Fadensvon der Klemmstelle in den Keilspalt erfolgt durch die an den Friktionsspinnelementen wirksame Saugluft. Diese Fadenzuführung zum Keilspalt kann erfindungsgemäss durch einen in den Keilspalt gerichteten Druckluftstrom unterstützt werden.

Gemäss einer weiteren vorteilhaften Ausgestaltung des erfindungsgemässen Verfahrens kann das Anspinnen dadurch erfolgen, dass der Faden auf eine definierte Länge gebracht, um eine definierte Strecke ausserhalb des Keilspaltes über das der Abzugsseite abgewandte Ende der Fadenbildungszone hinaus bis in den Wirkungsbereich einer elastischen Rückhaltekraft zurückgeliefert wird, dass daraufhin dem Keilspalt Fasern zugeführt werden und der Faden entgegen der elastischen Rückhaltekraft abgezogen und nach Verlassen des Wirkungsbereichs der elastischen Rückhaltekraft auf die sich im Keilspalt befindenden Fasern aufgelegt wird.

Zur Erhöhung der Anspinnsicherheit beim Anspinnen feiner Fäden wird vorteilhafterweise vorgesehen, dass das Auflegen des Fadens auf die sich im Keilspalt befindenden Fasern bei feinen Fäden später erfolgt als bei groben Fäden. Auf diese Weise können über eine relativ lange Zeitdauer Fasern vorgespeist werden, so dass für das Anspinnen trotz der geringen Faserliefermenge pro Zeiteinheit genügend Fasern zur Verfügung stehen. Dies kann erfindungsgemäss noch dadurch unterstützt werden, dass der Faden nach Erreichen der Fadenbildungszone nur verzögert einem Abzug unterworfen wird.

Zur Durchführung des Verfahrens besitzt die Offenend-Friktionsspinnvorrichtung eine Abdekkungfür die Friktionsspinnelemente, welche einen Faserspeisekanal und neben dem Faserspeisekanal einen sich im wesentlichen in Längsrichtung der Friktionsspinnelemente erstreckenden Fadeneinlegeschlitz aufweist, welcher von der Aussenseite der Abdeckung bis zu deren Innenseite und von dem abzugsseitigen Ende bis maximal zu dem der Abzugsseite abgewandten Mündungsende des Faserspeisekanals reicht, wobei ausserhalb des Keilspaltes eine den Faden im wesentlichen parallel zum Fadeneinlegeschlitz haltende Fadenhaltevorrichtung angeordnet ist und ferner eine Fadenführung vorgesehen ist, welche den Faden am abzugsseitigen Ende der Friktionsspinnelemente dem Keilspalt fernhält, solange das Fadenende den Keilspalt nicht erreicht hat. Der Fadeneinlegeschlitz ermöglicht, dass der Faden während seiner Rücklieferung in die Anspinnstellung ausserhalb der Fadenbildungszone verbleiben und bei geschlossenerAbdeckung aus dieserAnspinnstellung heraus der Fadenbildungszone zugeführt werden kann. Zum sicheren Einführen des Fadens in diesen Fadeneinlegeschlitz wird der Faden durch die Fadenhaltevorrichtung parallel zum Fadeneinlegeschlitz gehalten. Diese Fadenhaltevorrichtung ist so angeordnet und wird so gesteuert, dass sie zusammen mit einer Fadenführung den Faden in solcher Weise freigibt, dass dieser zunächst oder allein mit seinem freien Ende die Fadenbildungszone erreicht, während der Fadenabschnitt zwischen dem Fadenende und dem abzugsseitigen Ende des Keilspaltes verzögert oder überhaupt nicht in die Fadenbildungszone gelangt.

Die Fadenführung kann unterschiedlich ausgebildet sein und unter Umständen auch durch die Fadenhaltevorrichtung selber gebildet werden. Gemäss einer einfachen Ausgestaltung des Erfindungsgegenstandes ist die Fadenführung als Umlenkung ausgebildet, welche den die Friktionsspinnelemente verlassenden Faden in Richtung zur Abdeckung umlenkt.

Auch der Fadeneinlegeschlitz kann verschieden ausgebildet sein. So kann es je nach Ausbildung der Fadenhaltevorrichtung von Vorteil sein, wenn der Fadeneinlegeschlitz im Anschluss an seinen sich von der Aussenseite der Abdeckung bis zu deren Innenseite erstreckenden Bereich einen sich hieran auf der der Abzugsseite abgewandten Seite anschliessenden Bereich aufweist, der durch einen Schlitzboden von der Innenseite der Abdekkung getrennt ist, wobei dieser Schlitzboden zweckmässigerweise einen spitzen Winkel mit der Innenwand der Abdeckung einschliesst. Dies ist insbesondere dann zweckmässig, wenn die Fadenhaltevorrichtung als Saugluftdüse ausgebildet ist, die in das der Abzugsseite abgewandte Ende des Fadeneinlegeschlitzes einmündet. Diese Saugluftdüse nimmt den rückgelieferten Faden zunächst auf und gibt ihn nach Einsetzen des Fadenabzuges allmählich wieder frei, wobei der Faden durch eine Fadenführung daran gehindert wird, dass er in die Fadenbildungszone gelangt. Dies ist nur dem Fadenende nach Freigabe durch die Saugluftdüse möglich.

Zur Erzielung einer platzgünstigen Ausbildung des Erfindungsgegenstandes ist es vorteilhaft, wenn die Saugluftdüse im Schlitzboden angeordnet ist. Zweckmässigerweise mündet dabei die Saugluftdüse parallel zur Fadenbildungszone in den Schlitzboden.

Die vorliegende Erfindung ist jedoch nicht an eine bestimmte Ausbildung der Fadenhaltevorrichtung gebunden. So ist diese gemäss einer bevorzugten Ausführung als Fadenklemme ausgebildet. Vorteilhafterweise ist dieser Fadenklemme eine Trennvorrichtung zugeordnet, die dem Faden eine definierte Länge und Form verleiht.

Besonders vorteilhaft ist eine derartige Ausbildung des Erfindungsgegenstandes, bei welcher die Fadenklemme aus einer Fadenaufnahmestellung zur Aufnahme eines von einer Spule abgezogenen Fadens in eine Fadenübergabestellung zum Überführen des Fadens in den Fadeneinlegeschlitz bewegbar ist. Zur Steuerung des Anspinnvorganges kann dabei die bewegliche Fadenklemme einen Schalter tragen, welcher mit einer Steuervorrichtung zur Steuerung des Anspinnvorganges in Verbindung steht und von der Abdeckung aus bei Erreichen der Fadenübergabestellung betätigbar ist.

Vorzugsweise ist die Fadenklemme längs des Fadeneinlegeschlitzes bewegbar, wobei die Fadenklemme zur Übergabe des Fadens an den Fadeneinlegeschlitz in Richtung des Fadenabzuges bis zur Mündung eines zwischen den Friktionsspinnelementen und einer Spulvorrichtung angeordneten pneumatischen Speichers bewegbar und derart steuerbar ist, dass die Fadenklemme den Faden erst im Bereich des pneumatischen Speichers freigibt. Hierdurch werden auf einfache Weise definierte Anspinnverhältnisse erzielt, da sowohl die Fadenzuführung in die Fadenbildungszone als auch der Abzug des angesponnenen Fadens aus dieser Fadenbildungszone durch ein und dasselbe Element, nämlich die Fadenklemme, bewirkt wird.

Für das Durchführen eines neuen Spulenbeginns kann es vorteilhaft sein, wenn zum Anspinnen ein Hilfsfaden zur Verfügung steht. Aus diesem Grunde kann erfindungsgemäss vorgesehen sein, dass auf einem längs einer Vielzahl von Offenend-Friktionsspinnvorrichtungen verfahrbaren Wartungswagen eine Hilfsspule angeordnet ist, von welcher aus der Faden der Fadenklemme zuführbar ist. Hierzu kann sich die Fadenklemme selber die für das Anspinnen benötigte Fadenlänge holen; es kann aber auch eine separate Zuführvorrichtung zu diesem Zweck vorgesehen sein, wobei je nach Ausbildung der Vorrichtung der sich zur Hilfsspule erstreckende Faden bei jedem Anspinnvorgang zwischen Hilfsspule und Fadenklemme auch durchtrennt werden kann.

Zur Unterstützung des Einlegens des Fadens in den Fadeneinlegeschlitz kann sowohl einer stationären als auch einer beweglichen Fadenklemme eine in den Fadeneinlegeschlitz gerichtete Druckluftdüse zugeordnet sein, welche den Faden in den Fadeneinlegeschlitz bläst.

Gemäss einer bevorzugten Ausbildung des Erfindungsgegenstandes mündet der Faserspeisekanal in den Keilspalt, während der Fadeneinlegeschlitz ausserhalb des Keilspaltes gegenüber der Umfangsfläche des sich in den Keilspalt hineindrehenden Friktionsspinnelementes mündet. Dabei ist zweckmässigerweise vorgesehen, dass das abzugsseitige Ende des Fadeneinlegeschlitzes einen grösseren Abstand von der Fadenbildungszone aufweist als das der Abzugsseite abgewandte Ende der Fadenbildungszone. Diese Ausbildung des Erfindungsgegenstandes stellt auf einfache Weise sicher, dass beim Zuführen des Fadens in die Fadenbiidungszone das freie Fadenende früher in die Fadenbildungszone gelangt als der Fadenzwischenabschnitt zwischen dem Fadenende und dem abzugsseitigen Ende des Keilspaltes. Es hat sich dabei als vorteilhaft erwiesen, wenn der Winkelabstand des abzugsseite Endes der auf der Innenseite der Abdeckung mündenden Mündung des Fadeneinlegeschlitzes von der Fadenbildungszone grösser als 90° ist.

Um eine möglichst gleichförmiges Zuführen des Fadens zum Keilspalt zu gewährleisten, ist zweckmässigerweise vorgesehen, dass der Fadeneinlegeschlitz mit der Drehrichtung des in den Keilspalt hineindrehenden Friktionsspinnelementes einen Neigungswinkel von weniger als 90° einschliesst.

Ein rasches Einführen des Fadens in den Fadeneinlegeschlitz wird erfindungsgemäss dadurch erreicht, dass sich der Fadeneinlegeschlitz zur Aussenseite der Abdeckung hin erweitert. Hierdurch wird eine sichere Funktion auch bei grösseren Bewegungstoleranzen erreicht.

Um den Luftverbrauch beim Spinnen niedrig zu halten, ist vorteilhafterweise vorgesehen, dass der Fadeneinlegeschlitz durch ein steuerbares Verschlussorgan abdeckbar ist. Der Fadeneinlegeschlitz wird nur für das Anspinnen freigegeben, während er anschliessend für den normalen Spinnvorgang wieder abgedeckt wird. Zweckmässigerweise ist vorgesehen, dass dieses Verschlussorgan im Zusammenhang mit den anderen Operationen des Anspinnvorganges von einer längs einer Vielzahl von Offenend-Friktionsspinnvorrichtung verfahrbaren Wartungswagen aus steuerbar ist.

Wie oben erwähnt, ist es vorteilhaft, wenn der Fadenabzug an die jeweiligen Spinnbedingungen angepasst werden kann, indem der Fadenabzug verzögert und/oder mit reduzierter Geschwindigkeit angetrieben werden kann. Um zusätzlich Beschädigungen der Friktionsspinnelemente zu vermeiden, sind gemäss einem weiteren Merkmal der Erfindung den Friktionsspinnelementen ein ihren Antrieb steuernder Fadenwächter und eine von einem längs einer Vielzahl von Offenend-Friktionsspinnvorrichtungen verfahrbarer Wartungswagen steuerbare Hilfsantriebsvorrichtung zugeordnet.

Obwohl der Faden dem Keilspalt quer zu dessen Längsrichtung zugeführt wird, bleiben die Friktionsspinnelemente gemäss der vorliegenden Erfindung während des gesamten Anspinnvorganges abgedeckt. Dies ermöglicht eine sehr individuelle und variable Steuerung des Anspinnvorganges, die sich in optimaler Weise an die jeweiligen Spinnparameter (Material, Garnstärke etc.) anpassen lässt. Hierdurch lassen sich sichere und kurze Ansetzer sowohl im Zusammenhang mit einer Fadenbruchbehebung als auch im Zusammenhang mit einem Spulenwechsel erzeugen. Trotz dieser optimierten Steuerung ist die erfindungsgemässe Vorrichtung einfach und platzsparend im Aufbau.

Nachstehend werden mehrere Ausführungsbeispiele des Erfindungsgegenstandes anhand von Zeichnungen näher erläutert. Es zeigen:
Figur 1 in schematischer Seitenansicht eine erfindungsgemäss ausgebildete Spinnstelle mit einer Offenend-Friktionsspinnvorrichtung und einer bewegbaren Fadenklemme;
Figur 2 in schematischer Seitenansicht eine erfindungsgemässe Friktionsspinnvorrichtung sowohl mit einer als Saugluftdüse als auch mit einer als Fadenklemme ausgebildeten Fadenhaltevorrichtung;
Figur 3 in perspektivischer Ansicht die in Figur 2 gezeigte Friktionsspinnvorrichtung;
Figur 4 eine Vorderansicht der in Figur 3 gezeigten Vorrichtung; und
Figur 5 in der Seitenansicht eine Abwandlung der in Figur 2 gezeigten Vorrichtung mit lediglich einer als Fadenklemme ausgebildeten Fadenhaltevorrichtung.
Fig. 1 zeigt eine Offenend-Friktionsspinnvorrichtung 10, der das Fasermaterial 3 mittels einer Zufuhr- und Auflöseeinrichtung 2 zugeführt wird. Zum Abziehen des gesponnenen Fadens 30 ist eine Abzugsvorrichtung 4 vorgesehen. Das abgezogene Garn wird mittels einer Spulvorrichtung 40 auf eine Spule 400 gewickelt, die durch eine Spulwalze antreibbar ist.

Die Offenend-Friktionsspinnvorrichtung 10 ist zusammen mit der Zufuhr- und Auflöseeinrichtung 2 stationär an der Spinnstelle 1 vorgesehen, von denen in einer Maschine üblicherweise eine Vielzahl nebeneinander angeordnet sind. Längs dieser Spinnstellen 1 ist ein Wartungswagen 5 mit einer Anspinnvorrichtung 50 verfahrbar.

Die Offenend-Friktionsspinnvorrichtung 10 besitzt ein Gehäuse 13 mit zwei rotationssymmetrischen Friktionsspinnelementen 100 und 101 (Fig. 3), die einen Keilspalt 102 bilden. Zumindest eines der Friktionsspinnelemente, z. B. das Friktionsspinnelement 101, ist perforiert und während des Spinnens im Bereich des Keilspaltes 102 besaugt. Es ist hierzu über ein Ventil 110 an eine Saugluftleitung 11 angeschlossen (Fig. 1).

Die beiden Friktionsspinnelemente 100 und 101, die im gezeigten Ausführungsbeispiel der Walzen ausgebildet sind, werden gleichsinnig angetrieben (siehe Pfeile P7 in Fig. 3). Zu diesem Zweck besitzt jedes Friktionsspinnelement 100 und 101 einen Wirtel 103, an welchem ein Antriebsriemen 120 anliegt. Der Antriebsriemen 120 ist um zwei Rollen 121 - von denen in Fig. 1 nur eine sichtbar ist - so geschlungen, dass er stets in kraftschlüssiger Verbindung mit den Wirteln 103 der beiden Friktionsspinnelemente 100 und 101 steht. An der Aussenseite des Antriebsriemens 120 liegt eine Antriebsrolle 122 an, welche ihren Antrieb von einem Tangentialriemen 12 erhält, welchersich über eine vielzahl nebeneinander befindlicher Spinnstellen 1 erstreckt. Die Antriebsrolle 122 wird vom Anker 600 eines Hubmagneten 60 getragen, welcher von einer Steuereinheit 6 aus steuerbar ist, und ist somit in den Richtungen des Pfeiles 8 verstellbar.

Den Friktionsspinnelementen 100 und 101 ist eine Hilfsantriebsvorrichtung 54zustellbar, die auf dem Wartungswagen 5 angeordnet ist. Die Hilfsantriebsvorrichtung 54 besitzt eine steuerbare Antriebsrolle 540, welche über ein (angedeutetes) Getriebe 541 von einem Motor 542 aus angetrieben wird. Die Antriebsrolle 540 sitzt am Ende einer in Längsrichtung (Pfeil Pl ) verschiebbaren Stange 543.

Damit die Stange 543 bei dieser Längsbewegung frei bewegt werden kann, ist die Stange darüber hinaus um eine horizontale Achse 544 in vertikaler Richtung verschwenkbar (Pfeil P2). Die Achse 544 ist auf einem Lagerblock 55 gelagert, der seinerseits um eine vertikale Achse 51 drehbar ist (Pfeil P3), um somit die Hilfsantriebsvorrichtung 54 aus dem Bereich der Spinnstelle 1 bis in den Bereich des Wartungswagens 5 zurückbringen zu können.

Die der Offenend-Friktionsspinnvorrichtung 10 vorgeordnete Zuführ- und Auflösevorrichtung 2 besitzt einen Zuführtrichter 20, mittels welchem das bandförmige Fasermaterial 3 einer Speisewalze 21 zugeführt wird, mit welcher in üblicher Weise eine Druckwalze oder Speisemulde (nicht gezeigt) zusammenarbeitet. Von der Speisewalze 21 wird das Fasermaterial 3 einer Aufiösewaize 22 zugeführt, die das bandförmige Fasermaterial zu Einzelfasern auflöst. Die Auflösewalze 22 wird in bekannter Weise durch einen Riemen 23 angetrieben. Von der Auflösewalze 22 erstreckt sich ein Faserspeisekanal 24 bis in den Keilspalt 102 der Friktionsspinnelemente 100, 101.

Der von der Offenend-Friktionsspinnvorrichtung 10 mittels der Abzugsvorrichtung 4 abgezogene Faden 30 wird auf seinem Weg zu der durch eine Spulwalze 401 angetriebenen Spule 400 durch einen Fadenwächter 61 überwacht, der mit der Steuereinheit 6 in steuermässiger Verbindung steht.

Die auf dem Wartungswagen 5 angeordnete Anspinnvorrichtung 50 besitzt ein gegen die Spule 400 schwenkbares Saugrohr 500 (Pfeil P4), mittels welchem von der Spule 400 ein Fadenende angesaugt werden kann. Die Spule 400 kann in bekannter Weise vom Wartungswagen 5 aus in Abspulrichtung angetrieben werden, so dass das angesaugte Fadenende immer weiter in das Saugrohr 500 hineingelangt. Das Saugrohr 500 besitzt auf seiner der Spinnstelle 1 zugewandten Seite einen (nicht gezeigten) Längsschlitz, damit der angesaugte Fadenabschnitt zwischen dem der Spule 400 abgewandten Schlitzende in Nähe der Schwenkachse 501 des Saugrohres 500 und der Spule 400 einen gestreckten Verlauf einnehmen kann. Dabei gelangt der Faden 30 in den Schwenkbereich einer steuerbaren Fadenklemme 70. Die Fadenklemme 70 ist Teil einer Fadenhaltevorrichtung 7 und ist auf dem freien Ende eines Armes 700 angeordnet, welcher auf dem Wartungswagen 5 so gelagert ist, dass er um die Schwenkachse 51 eine erste Schwenkbewegung in einer horizontalen Ebene (Pfeil P3) und um eine Schwenkachse 701 eine zweite Schwenkbewegung in einer vertikalen Ebene (Pfeil P5) ausführen kann. Der Arm 700 trägt ferner eine steuerbare Druckluftdüse 702.

Der Fadenklemme 70 ist ein schwenkbares Saugrohr 52 zugeordnet, das auf einer horizontalen Achse 520 schwenkbar gelagert ist, so dass esvon einer Aufnahmestellung in Nähe der Fadenklemme 70 in eine Übergangsstellung in Nähe der Spule 400 in einer vertikalen Schwenkebene (Pfeil P6) verschwenkt werden kann. Das Saugrohr 52 steht über eine Saugleitung 521 mit einer Unterdruckquelle (nicht gezeigt) in Verbindung.

Fig. 4 zeigt das Gehäuse 13 in der Draufsicht, während Fig. 5 das Gehäuse 13 in der Seitenansicht zeigt. Hieraus ist ersichtlich, dass das Gehäuse 13 in seiner der Fadenklemme 70 zugewandten Abdeckung 130 einen Fadeneinlegeschlitz 14 aufweist. Dieser Fadeneinlegeschlitz 14 reicht von der Aussenseite 131 der Abdeckung 130 bis zu deren Innenseite 132 und verläuft neben dem Faserspeisekanal 24 vom abzugsseitigen Ende 133 des Gehäuses 13 bis zu dem der Abzugsseite abgewandten Mündungsende 240 des Faserspeisekanals 24 (Fig. 3). Da der Fadeneinlegeschlitz 14 neben dem Faserspeisekanal 24 angeordnet ist, mündet er neben dem Faserspeisekanal 24 und somit ausserhalb des Keilspaltes 1 02 gegenüber vom Friktionsspinnelement 101 im Inneren des Gehäuses 13.

Die zuvor im Aufbau beschriebene Vorrichtung arbeitet wie folgt:

Zum Anspinnen fährt der Wartungswagen 5 an die betreffende Spinnstelle 1. Dies kann aufgrund eines Signals geschehen, den der Fadenwächter 61 bei Auftreten eines Fadenbruches auslöst, oder aber beim Anspinnen nach einem Maschinenstillstand, bei welchem der Wartungswagen 5 Spinnstelle 1 auf Spinnstelle 1 anspinnt. An der Spinnstelle 1 wird das Saugrohr 500 um seine Schwenkachse 501 gegen die zu einem früheren Zeitpunkt bereits von der Spulwalze 401 abgehobene Spule 400 geschwenkt. Während die Spule 400 vom Wartungswagen 5 aus mittels einer nicht gezeigten Hilfsantriebsrolle in Abwickelrichtung angetrieben wird, nimmt das Saugrohr 500 den abgespulten Faden 30 auf. Ist eine ausreichende Fadenlänge in das Saugrohr 500 gesaugt worden, so wird die Spule 400 stillgesetzt und das Saugrohr 500 von der Spule 400 weggeschwenkt. Dabei tritt der Faden 30 aus dem zuvor erwähnten Längsschlitz des Saugrohres 500 aus. Er nimmt dabei eine gestreckte Lage zwischen dem der Schwenkachse 501 zugewandten Ende des Längsschlitzes und der Spule 400 ein. Damit befindet sich der Faden 30 im Schwenkbereich der Fadenklemme 70. Die horizontal und vertikal verschwenkbare Fadenklemme 70 wird in den Fadenlauf in eine Fadenaufnahmestellung gebracht, wo sie den Faden 30 aufnimmt. Sie führt den Faden 30 einer im Wartungswagen 5 vorgesehenen Trennvorrichtung 53 (Fig. 1) zu, die den Faden 30 auf der der Spule 400 abgewandten Seite der Fadenklemme 70 durchtrennt. Dabei wird eine bestimmte Fadenlänge von der Fadenklemme 70 bis zum Ende des Fadens 30 geschaffen, die zum Anspinnen erforderlich ist. Die Fadenklemme 70 wird sodann in einer kombinierten Horizontal- und Vertikalbewegung zur Offenend-Friktionsspinnvorrichtung 10 geschwenkt. Die Fadenklemme 70 befindet sich dabei in einer Fadenübergabestellung vor dem Fadeneinlegeschlitz 14 (Fig. 5); die Fadenklemme 70 bildet somit eine Fadenhaltevorrichtung 7, die das Fadenende 300 dem Fadeneinlegeschlitz 14 präsentiert. Dabei hält die durch die Fadenklemme 70 gebildete Fadenhaltevorrichtung 7 den Faden 30 im wesentlichen parallel zum Fadeneinlegeschlitz 14.

Während dieser Rücklieferung des Fadens 30 in seine Anspinnstellung vor dem Fadeneinlegeschlitz 14 werden die Friktionsspinnelemente 100 und 101, die durch Abheben der Antriebsrolle 122 vom Antriebsriemen 120 zuvor stillgesetzt waren, wieder in Drehung versetzt. Hierzu wird die Antriebsrolle 540 vom Wartungswagen 5 aus zur Anlage an den Antriebsriemen 120 gebracht. Die Friktionsspinnelemente 100, 101 erhalten nun ihren Antrieb vom Motor 542 aus über die Antriebsrolle 540 und den Antriebsriemen 120. Dieser Antrieb ist vom maschineneigenen Antrieb (Tangentialriemen 12) völlig unabhängig, so dass die Friktionsspinnelemente 100,101 mit einer für das Anspinnen besonders vorteilhaften niedrigen Geschwindigkeit angetrieben werden können.

An die Friktionsspinnwalzen 100, 101 wird nun auch der zuvor abgeschaltete Unterdruck mit Hilfe des Ventils 110 erneut angelegt. Nun wird auch die Faserzuführung in bekannter Weise wieder eingeschaltet. Das Faserband gelangt nun in Form von Einzelfasern in den Keilspalt 102 und wird dort innerhalb einer Fadenbildungszone 104 zu einem Faserbündel 31 zusammengedreht (Fig. 5). Eine echte Drehung erhält dieses Faserbündel 31 dabei jedoch nicht, da es sich frei im Keilspalt 102 drehen kann.

Zeitlich abgestimmt auf das Wiedereinschalten der Faserzufuhr in den Keilspalt 102 wird die Druckluft in der Druckluftdüse 702 freigegeben, so dass das Fadenende 300 in den Fadeneinlegeschlitz 14 geblasen wird (Fig. 5). Diese Druckluft unterstützt somit die das besaugte Friktionsspinnelement 101 durchfliessende Saugluftströmung. Das Fadenende 300 gelangt somit ausserhalb des Keilspaltes 102 auf die besaugte Mantelfläche des Friktionsspinnelementes 101. Aufgrund des an der Mantelfläche wirksamen Unterdruckes wird das Fadenende 300 durch das in den Keilspalt 102 drehende Friktionsspinnelement 101 mitgenommen und auf das sich drehende Faserbündel 31 aufgelegt. Das Faserbündel 31, das einen noch relativ lockeren Faserverband bildet, wird nun in das Fadenende 300 eingedreht.

Aus dem Vorstehenden ergibt sich, dass das Fadenende 300 nicht vor Erreichen des Keilspaltes 102 mit den Fasern in Kontakt gelangt, sondern dass diese Kontaktaufnahme gleichzeitig mit dem Erreichen des Keilspaltes 102 und damit der Fadenbildungszone 104 erfolgt. Hierdurch wird ein sauberes Einbinden der Fasern in das Fadenende 300 erzielt. Durch Steuerung der Drehzahl der Friktionsspinnelemente 100, 101 - d. h. Antrieb derselben mit reduzierter Geschwindigkeit-während der Anspinnphase kann eine grössere Zeitspanne bis zum Einsetzen des Fadenabzuges vorgesehen werden, was die Anspinnsicherheit erhöht.

Wie Fig. 5 deutlich zeigt, gelangt lediglich das der Abzugsseite abgewandte Ende des Fadenendes 300 in den Keilspalt 102, während das abzugsseitige Ende des Fadenendes 300 durch die Fadenklemme 70 daran gehindert wird, dass es durch den Fadeneinlegeschlitz 14 hindurch in den Keilspalt 102 gelangt. Somit ist der mit den vorgespeisten Fasern in Berührung kommende Fadenbereich nur kurz und in der Regel sogar kürzer als die Fadenbildungszone 104. Dies führt zu kurzen Ansetzern und somit auch zu kurzen Fehlstellen im neu angesponnenen Faden. Durch relative Steuerung von Faserspeisung, Fadenzuführung, Drehzahl der Friktionsspinnelemente 100,101 und Einsetzen des Fadenabzuges wird die erforderliche Festigkeit des Ansetzers erzielt. Auf diese Weise kann auch eine auf die Ansetzstelle im Faden folgende Dünnstelle vermieden werden.

Das Abziehen des sich nun wieder bildenden Fadens 30 von der Fadenbildungszone 104 erfolgt durch Fortsetzen der Bewegung des Armes 700 mit der Fadenklemme 70, wobei dies je nach Anspinngeschwindigkeit, Fasermaterial etc. nach Unterbrechen der Zuführ- und Vorlegebewegung der Fadenhaltevorrichtung 7 oder auch in kontinuierlicher Fortsetzung dieser Zuführ- und Vorlegebewegung geschehen kann.

Die Fadenhaltevorrichtung 7 bildet zugleich eine Fadenführung 75 für den Faden 30 und verhindert - wie erwähnt - dass das abzugsseitige Ende des Fadenendes 300 in den Keilspalt 102 gelangt. Bei grösser werdender Entfernung zwischen dieser eine Fadenführung 75 bildenden Fadenhaltevorrichtung 7 jedoch erhält der sich neu bildende Faden 30 die Möglichkeit, sich über die volle Länge der Fadenbildungszone 104 in den Keilspalt 102 zu legen, obwohl der Faden 30 beim Anspinnen die Fadenbildungszone zunächst lediglich mit seinem freien Ende erreicht.

Zeitlich abgestimmt auf die geschilderten Vorgänge wird auch die Spule 400 wieder auf die Spulwalze 401 abgesenkt. Die Spule 400 beginnt somit, sich in Abzugsrichtung zu drehen und den Faden 30 von der Offenend-Friktionsspinnvorrichtung 10 abzuziehen. Die Fadenklemme 70 wird jetzt geöffnet. Spannungsschwankungen, die durch Schlupf der in der Beschleunigung begriffenen Spule 400 auftreten, werden von dem im Saugrohr 52 wirkenden Saugluftstrom aufgefangen. Das Saugrohr 52 speichert die überschüssige Fadenlänge, bis sie durch den Anspannungsverzug beim Aufwinden wieder aufgebraucht ist.

Durch das Einsetzen des Fadenabzuges mittels der Spule 400 gelangt der Faden 30 aufgrund der zunehmenden Fadenspannung, evtl. unterstützt durch geeignete Fadenleitelemente (nicht gezeigt), in die Klemmlinie der Abzugsvorrichtung 4. Gleichzeitig mit dem Absenken der Spule 400 wird auch über den Hubmagneten 60 das erneute Wiederauflegen der Antriebsrolle 122 an den Antriebsriemen 120 bewirkt, während zur selben Zeit die Antriebsrolle 540 der Hilfsantriebsvorrichtung 54 den Antriebsriemen 120 wieder freigibt. Der Antrieb der Friktionsspinnelemente 100 und 101 erfolgt somit wieder durch den Tangentialriemen 12 der Maschine.

Die anhand der Fig. 1 beschriebene Vorrichtung lässt sich auch im Zusammenhang mit einem Spulenwechsel zur Anwendung bringen. Dabei kann das Anspinnen mit Hilfe von Hilfswindungen auf der Leerhülse erfolgen, so dass das Ansetzen in der beschriebenen Weise erfolgt. Der Ansetzer und der verbleibende Rest der Hilfswindungen können auch vorübergehend abgesaugt werden mit Hilfe des Saugrohres 52, woraufhin der neu gesponnene Faden 30 mit diesem Saugrohr 52 an die Leerhülse übergeben wird, was in an sich bekannter Weise mit Hilfe einer (nicht gezeigten) Fangnase etc. der Spulvorrichtung 40 unterstützt werden kann.

Ein Spulenwechsel ist jedoch auch ohne Hilfswindungen auf der Leerhülse möglich. Zu diesem Zweck sitzt gemäss Fig. 1 auf dem Wartungswagen 5 eine Hilfsspule 32, von welcher der Anspinnfaden 320 durch die Fadenklemme 70 abgezogen werden kann. Der Anspinnfaden 320 wird von der Hilfsspule 32 über eine Fadenführung 321 und eine Fadenklemme 322 geführt bis in den Bereich, wo der Anspinnfaden 320 von der Fadenklemme 70 erfasst werden kann. Der Anspinnfaden 320 wird von der Fadenklemme 70 durch die Trennvorrichtung 53 geführt, wo der Anspinnfaden 320 die exakte Anspinnlänge erhält.

Das Anspinnen erfolgt wie beschrieben. Die Fadenklemme 70 wird beim Anspinnabzug in Richtung Spulvorrichtung 40 bewegt bis in den Bereich der Mündung 522 des Saugrohres 52. Die Fadenklemme 70 wird nun derart gesteuert, dass sie den Faden 30 freigibt, der nun in das Saugrohr 52 gesaugt wird.

Jetzt wird das Saugrohr 52 zur Spulvorrichtung 40 verschwenkt, wo der Faden 30 an die Leerhülse übergeben wird. Bei der Aufnahme des Fadens 30 durch die Spulvorrichtung 40 wird eine gewisse Fadenlänge aus dem Saugrohr 52 herausgezogen. In Nähe der Mündung 522 des Saugrohres 52 befindet sich eine Schneidevorrichtung 523, die nach Übergabe des Fadens 30 an die Leerhülse das sich in das Saugrohr 52 erstreckende Fadenende abtrennt. Auf diese Weise ist beim Spulenwechsel der Faden 30, welcher zuvor durch die in Abzugsrichtung bewegliche Fadenklemme dem eine Speicherstelle bildenden Saugrohr 52 zugeführt worden ist, an eine neu eingelegte Leerhülse in der Spulvorrichtung 40 übergeben worden.

Oben wurde beschrieben, dass die Zuführung von Fasern in den Keilspalt einsetzt, bevor das Fadenende 300 die Fadenbildungszone 104 erreicht hat, doch ist es je nach Anspinngeschwindigkeit, Fasermaterial etc. auch möglich, die Faserführung so zu steuern, dass die Fasern gleichzeitig mit dem Fadenende 300 den Keilspalt 102 erreichen. Das Fadenende 300 ist somit stets während der ganzen Zeit, während der es sich im Keilspalt 102 befindet, unter dem Einfluss von sich auf das Fadenende 300 auflegenden Fasern und wird auf diese Weise daran gehindert, durch die ansteigende Drehung im Faden 30 zusammenzuspringen.

Um sichere Ansetzer zu erhalten, wird in alternativer Ausgestaltung des geschilderten Anspinnverfahrens dafür gesorgt, dass die Mantelflächen der Friktionsspinnelemente 100 und 101 von Restfasern befreit werden. Zu diesem Zweck werden den stillgesetzten, jedoch besaugten Friktionsspinnelementen 100 und 101, noch bevor das Fadenende 300 vor den Fadeneinlegeschlitz 14 gelangt, kurzzeitig Fasern zugeführt. Sodann werden die Faserspeisung und die Besaugung der Friktionsspinnelemente 100 und 101 eingestellt. Die Fasern werden sodann aus dem Keilspalt 102 abgesaugt. Dies kann beispielsweise dadurch geschehen, dass die Abdeckung 103 vom restlichen Gehäuse 13 mit den Friktionsspinnelementen 100 und 101 weggeklappt und statt dessen vom Wartungswagen 5 aus eine nicht gezeigte, steuerbare Saugglocke vor die Friktionsspinnelemente 100, 101 gebracht wird. Es kann alternativ aber auch vorgesehen werden, dass die beiden Friktionsspinnelemente 100,101 in an sich bekannter Weise gespreizt werden, so dass die Fasern mittels einer nicht gezeigten Saugvorrichtung abgesaugt werden können, die auf der dem Faserspeisekanal 24 abgewandten Seite der Friktionsspinnelemente 100 und 101 angeordnet ist. Durch die vorübergehende Faserzufuhrwird eine Erhöhung der im Keilspalt 102 verbleibenden Faser-Restmasse erzielt, so dass ein Absaugen der Fasern erleichtert wird. Dieses Reinigen der Friktionsspinnelemente 100 und 101 bewirkt, dass unabhängig von den fadenbruchbedingten Restfasern im Keilspalt stets gleiche Anspinnverhältnisse erzielt werden. In zeitlich auf das vorangegangene Unterbrechen der Faserzufuhr abgestimmter Weise erfolgt dann die Anspinn-Faserzufuhr, so dass auch der Faserbart für das Anspinnen stets im gleichen Zustand ist. Entsprechend des Zeitpunktes für die Anspinn-Faserzufuhr ist somit das Einfü hren des Fadenendes 300 in den Fadeneinlegeschlitz 14 zu wählen.

Bei Auftreten eines Fadenbruches ist es unvermeidbar, dass eine mehr oder weniger grosse Restfasermenge im Keilspalt 102 der Friktionsspinnelemente 100, 101 verbleibt. Wenn sich die Friktionsspinnelemente 100, 101 drehen, ohne dass diese Fasermasse einem Abzug unterworfen ist, kann es vorkommen, dass diese Fasermasse sich an den Friktionsspinnelementen 100, 101 festsetzt und mehrmals durch die Klemmstelle der Friktionsspinnelemente 100, 101 hindurchläuft. Dies führt mit der Zeit zu einer Beschädigung der Friktionsspinnelemente 100, 101. Um dieser Gefahr vorzubeugen, kann alternativ so verfahren werden, dass bei Auftreten eines Fadenbruches nicht nur die Faserzufuhr in den Keilspalt 102 unterbrochen wird, sondern dass darüber hinaus die Friktionsspinnelemente 100, 101 sofort stillgesetzt werden. Aufgrund des vom Fadenwächter 61 abgegebenen Fadenbruchsignales bewirkt die Steuereinheit 6 über den Hubmagneten 60, dass die vom Tangentialriemen 12 angetriebene Antriebsrolle 122 vom Antriebsriemen 120 getrennt werden, wodurch dieser stehenbleibt. Der beim Anspinnen erforderliche Wiederantrieb der Friktionsspinnelemente 100 und 101 erfolgt dann vom Wartungswagen 5 aus über die Hilfsantriebsvorrichtung 54. Das Einschalten der Faserspeisung und die Zufuhr des Fadenendes 300 in den Keilspalt erfolgen in der beschriebenen Weise.

Zum leichteren Einführen des Fadenendes 300 in den Fadeneinlegeschlitz 14 erweitert sich dieser gemäss Fig. 3 zur Aussenseite 131 der Abdeckung 130 hin keilförmig. Um das Fadenende 300 der Fadenbildungszone in beruhigtem Zustand zuführen zu können, beträgt der geringste Winkelabstand β zwischen dem Fadeneinlegeschlitz 14 und der Fadenbildungszone 104 mindestens 90°. Gemäss Fig. 3 ist dieser Winkelabstand β zwischen dem abzugsseitigen Ende der an der Innenseite 132 der Abdeckung 130 mündenden Mündung 143 des Fadeneinlegeschlitzes 14 von der Fadenbildungszone 104 sogar grösser. Weiterhin schliesst der Fadeneinlegeschlitz 14 mit der Drehrichtung (Pfeil P10) des in den Keilspalt 102 hineindrehenden Friktionsspinnelementes 101 einen Neigungswinkel y von weniger als 90° ein.

Wie erwähnt, wird das abzugsseitige Ende des Fadenendes 300 durch die Fadenklemme 70 daran gehindert, dass es in die Fadenbildungszone 104 gelangt, zumindest nicht, bevor das der Abzugsseite abgewandte Ende dieses Fadenabschnittes die Fadenbildungszone 104 erreicht hat. Diese Wirkung kann unterstützt werden oder auch allein dadurch erreicht werden, dass das Fadenende 300 schräg auf das sich in den Keilspalt 102 hineindrehende Friktionsspinnelement 101 aufgelegt wird in der Weise, dass das der Abzugsseite abgewandte, d. h. freie Fadenende einen geringeren Abstand vom Keilspalt 102 als das im gleichen Augenblick auf das Friktionsspinnelement 101 aufgelegte, abzugsseitige Ende dieses Fadenendes 300 aufweist. Zu diesem Zweck ist gemäss der in den Fig. 3 und 4 gezeigten Ausführung vorgesehen, dass das abzugsseitige Ende 140 des Fadeneinlegeschlitzes 14 einen grösseren Abstand von der Fadenbildungszone 104 aufweist, als das der Abzugsseite abgewandte Ende 141 des Fadeneinlegeschlitzes 14.

Die Vorlage des Fadens 30 vor den Fadeneinlegeschlitz 14 durch die Fadenklemme 70 kann verschieden erfolgen. Wie Fig. 1 zeigt, ist die Fadenklemme 70 sowohl in der horizontalen als auch der vertikalen Ebene schwenkbar, so dass der Faden dem Fadeneinlegeschlitz 14 auch von der Seite her zugeführt werden kann. Um die Fadenklemme 70 auch als Abzugsorgan für die Dauer des Anspinnvorganges benützen zu können, wird die Fadenklemme 70 im Bereich des Fadeneinlegeschlitzes 14 jedoch sinnvollerweise parallel-d. h. in Fadenabzugsrichtung - zu diesem Fadeneinlegeschlitz 14 bewegt, da der Faden auf diese Weise durch ein und dieselbe Schwenkbewegung, evtl. mit einer kurzen Unterbrechung im Bereich des Fadeneinlegeschlitzes 14, dem Fadeneinlegeschlitz 14 und damit dem Keilspalt 102 zugeführt und anschliessend vom Keilspalt 102 wieder abgezogen werden kann.

Um zu gewährleisten, dass das Fadenende 300 exakt in der gewünschten Länge in die Fadenbildungszone 104 gelangt, wird die Anspinnstellung in ganz bestimmter Weise gewählt. Zunächst wird der Faden 30 durch die Trennvorrichtung 53 auf eine definierte Länge gebracht und ausserhalb des Keilspaltes 102 bis in den Längenbereich der Fadenbildungszone 104 gebracht, wo er nach wie vor durch die Fadenklemme 70 gehalten wird. Diese Anspinnstellung wird dabei so festgelegt, dass nach Einschalten der Faserspeisung das nun durch Anlegen des Unterdruckes an dem besaugten Friktionsspinnelement 101 in den Fadeneinlegeschlitz 14 eingesaugte Fadenende 300 den Keilspalt 102 innerhalb des Längenbereiches der Fadenbildungszone 104 erreicht, aber an keinem ihrer Enden über sie hinausreicht. Hierdurch wird der Faden 30 in genau festgelegter Länge auf die sich im Keilspalt 102 befindenden und ein rotierendes Faserbündel 31 bildenden Fasern aufgelegt.

Aus dem Vorstehenden ergibt sich, dass im Prinzip auf die Druckluftdüse 702 verzichtet werden kann, da der Faden 30 allein durch die Wirkung des am Friktionsspinnelement 101 anliegenden Unterdruckes angesaugt wird. Die Druckluftdüse 702 wirkt somit lediglich unterstützend und ermöglicht eine raschere und somit auch zeitlich präzisere Zufuhr des Fadenendes 300 zum Keilspalt 102.

Bei der beschriebenen Ausführung ist die Fadenklemme 70 in Richtung des Fadeneinlegeschlitzes 14 bewegbar. Es hat sich gezeigt, dass es für ein sicheres Anspinnen Vorteile bringt, wenn die Fadenklemme 70 bei Einführen des Fadenendes 300 in den Fadeneinlegeschlitz 14, d. h. bei Zufuhr des Fadenendes 300 zum Keilspalt 102, unterschiedliche Entfernungen vom abzugsseitigen Ende des Keilspaltes 102 und damit der Fadenbildungszone 104 aufweist. Aus diesem Grunde ist die Fadenklemme 70, d. h. ihre Übergabestellung, einstellbar. Je feiner der Faden, desto grösser soll die Länge des sich in der Fadenbildungszone befindlichen Fadenendes 300 ein; umgekehrt braucht die sich im Keilspalt 102 befindende Fadenlänge bei gröberen Garnen nicht so gross zu sein. Das liegt daran, dass bei feineren Garnen die pro Zeiteinheit zugeführte Fasermenge kleiner ist als bei gröberen Garnen, so dass die für eine ausreichende Festigkeit des Ansetzers erforderliche Fasermasse erst nach einer etwas grösseren Zeitspanne erreicht wird.

Alternativ oder ergänzend zu der geschilderten Massnahme kann zur Erhöhung der Anspinnsicherheit vorgesehen werden, dass das Auflegen des Fadenendes 300 auf die sich im Keilspalt 102 befindenden Fasern in bezug aud das Einschalten der Faserspeisung bei feinen Fäden später erfolgt als bei groben Fäden. Trotz der bei feinen Fäden geringen Faserliefermenge pro Zeiteinheit kann sich auf diese Weise eine ausreichende Fasermasse im Keilspalt 102 ansammeln, so dass ein sicheres Anspinnen gewährleistet ist. Diese zeitliche Steuerung erfolgt durch entsprechende Steuerung der Bewegung des Armes 700 und der Druckluftdüse 702.

Eine weitere unterstützende Massnahme ist eine angepasste Steuerung des Abzuges des Fadens 30 aus der Fadenbildungszone 104. Um dem Fadenende 300 ausreichend Zeit zu geben, sich mit dem im Keilspalt 102 befindenden Faserbündel 31 durch Eindrehen zu verbinden, wird der Faden 30, nachdem er die Fadenbildungszone 104 erreicht hat, lediglich verzögert einem Abzug unterworfen. Dies erfolgt im geschilderten Ausführungsbeispiel durch Stillsetzen der Fadenklemme 70 für das Einführen des Fadenendes 300 in den Fadeneinlegeschlitz 14 und Einhalten einer bestimmten Stillstandszeit bis zum Beginn der den Abzug bewirkenden Schwenkbewegung der Fadenklemme 70. Erfolgt der Anspinnabzug nach Freigabe des Fadens 30 durch die Spule 400, so muss der Zeitpunkt für das Absenken der Spule 400 auf die Spulwalze 401 entsprechend gewählt werden. Auch hierbei ist die Verzögerung bis zum Einsetzen des Fadenabzuges bei feinen Fäden grösser zu wählen als bei groben Fäden.

Da das Fadenende 300 auch nach Zuführung zum Keilspalt 1 02 zumindest eine gewisse Zeit von der Fadenklemme 70 gehalten wird, ist sichergestellt, dass der Faden 30 zunächst lediglich mit seinem freien Ende und dann erst mit seinem abzugsseitigen Bereich in die Fadenbildungszone 104 gelangt. Die Zufuhr des Fadenendes 300 in den Keilspalt 1 02 kann aber auch durch Aufhebung der Klemmwirkung der Fadenklemme 70 geschehen, wobei der Anspinnabzug dann durch die wieder auf die Spinnwalze 401 abgesenkte Spule 400 erfolgt. Soll trotz wiedereinsetzenden Fadenabzuges (durch die Spule 400) diese Kontaktaufnahme des abzugsseitigen Fadenbereichs mit der Fadenbildungszone 104 auch nach Freigabe durch die Fadenklemme 70 noch länger verhindert werden, so kann dies mit Hilfe einer abzugsseitig vor den Friktionsspinnelementen 100, 101 angeordnete Fadenführung 73 Fig. 2 geschehen, die aus der gezeigten Position in die gestrichelt gezeigte Position 73' bringbar ist. Diese Fadenführung kann beispielsweise durch einen in Richtung des Pfeiles P9 schwenkbaren Bügel gebildet werden. Hierdurch wird der von der Fadenbildungszone 104 abgezogene Faden 30 in Richtung zur Faserzuführseite, d. h. zu der dem Faserspeisekanal 24 zugewandten Seite, umgelenkt.

Nachstehend wird anhand der Fig. 2 bis 4 eine andere Abwandlung der beschriebenen Vorrichtung geschildert. Wie diese Figuren deutlich zeigen, ist hierbei der Fadeneinlegeschlitz 14 in seinem der Abzugsseite abgewandten Bereich durch einen Schlitzboden 142 von der Innenseite 132 der Abdeckung 130 getrennt. In der gezeigten Ausführung schliesst dieser Schlitzboden 142 mit der Innenwand der Abdeckung 130 einen spitzen Winkel a ein.

Als Fadenhaltevorrichtung 7 dient bei dieser Ausführung eine Saugluftdüse 71, welche von der der Abzugsseite abgewandten Seite in das Ende 141 des Fadeneinlegeschlitzes 14 einmündet. Aus Konstruktionsgründen (Platzersparnis) mündet die Saugluftdüse 71 dabei parallel zur Fadenbildungszone 104 in den Schlitzboden 142 ein.

Durch ein Zuführelement, z. B. in Art der in den Fig. 1 und 5 gezeigten Fadenklemme 70, wird der Faden 30 von der Spule 400 bis vor den Fadeneinlegeschlitz 14 gebracht und der Wirkung des steuerbaren Saugluftstromes in der Saugluftdüse 71 ausgesetzt. Dieser Saugluftstrom übt eine elastische Rückhaltekraft auf den Faden 30 aus und zieht diesen bei Freigabe durch die Fadenklemme 70 weiterhin ab, bis der Faden 30 durch Stillsetzen der während der Fadenrücklieferung zurückgedrehten Spule 400 stillgesetzt ist. Die bewegliche Fadenklemme 70 gibt den Faden 30 nunmehr frei, so dass dieser allein durch die Saugluftdüse 71 gehalten wird.

Um bei einem längeren Maschinenstillstand zu verhindern, dass der sich von der Spule 400 bis in die jetzt wirkungslose Saugluftdüse 71 erstrekkende Faden Schlaufen bildet, die beim Anspinnen eine ordnungsgemässe Funktion verhindern können, ist gemäss Fig. 4 pro Spinnstelle zusätzlich je eine ortsfeste Fadenklemme 72 als starres Klemmelement vorgesehen. Diese besitzt in der gezeigten Ausführung ein starres Klemmelement 720, mit welchem ein bewegliches Klemmelement 721 (Pfeil P11) zusammenarbeitet. Dieses bewegliche Klemmelement 721 ist in die eine Bewegungsrichtung durch einen Hubmagneten 722 beaufschlagbar und in der Gegenrichtung durch eine Rückhaltefeder 723 beaufschlagt.

Zum Zuführen des Fadenendes 300 zum Keilspalt 102 wird die Saugluft in der Saugluftdüse 71 abgeschaltet und der Faden 30 durch die Fadenklemme 72 freigegeben, so dass das Fadenende 300 aufgrund des am Friktionsspinnelement 101 wirkenden Unterdruckes in den Fadeneinlegeschlitz 14 gesaugt wird. Dabei rutscht das Fadenende 300 längs dem Schlitzboden 142. Um ein Springen des Fadenendes 300 vom Schlitzboden 142 und damit eine unkontrollierte Bewegung des Fadenendes 300 auszuschliessen, ist dieser Schlitzboden 142 im spitzen Winkel a zum Keilspalt 102 geneigt. Damit auch bei dieser Ausführung sichergestellt ist, dass das freie Ende dieses Fadenendes 300 vor dem der Abzugsseite zugewandten Bereich des Fadenabschnittes mit den Fasern im Keilspalt 102 in Kontakt gerät, wird die in Fig. 2 gezeigte Fadenführung 73 für das Anspinnen aus der dargestellten Position in die Position 73' gebracht.

Auf diese Weise wird der Faden 30 während des Anspinnvorganges in Richtung zur Faserzuführseite hin umgelenkt.

Zur Anpassung an verschiedene Garnstärken kann bei der in Fig. 4 gezeigten Ausführung vorgesehen werden, dass die Fadenklemme 72 in verschiedene Positionen parallel zum Keilspalt 102 verstellbar ist (Pfeile P12).

Um eine definierte Fadenlänge für das Anspinnen zu erhalten, kann in verschiedener Weise verfahren werden. So ist es möglich, den Faden 30 mit Hilfe der erwähnten Trennvorrichtung 53 auf eine definierte Länge zu bringen. Danach wird der Faden 30 der durch die Saugluftdüse 71 gebildeten Fadenhaltevorrichtung 7 zugeführt und ausserhalb des Keilspaltes 102 über das der Abzugsseite abgewandte Ende der Fadenbildungszone 104 hinaus bis in die Saugluftdüse 71 um eine definierte Länge hineingeliefert. Dies kann beispielsweise durch Freigabe einer zuvor gebildeten Fadenreserve geschehen. Nun werden dem Keilspalt 102 Fasern zugeführt. Der Faden 30 wird in zeitlich abgestimmter Weise hierzu entgegen der elastischen Rückhaltekraft, die die Saugluftdüse 71 auf den Faden 30 ausübt, abgezogen, bis der Faden 30 den Wirkungsbereich der elastischen Rückhaltekraft dieser Saugluftdüse 71 verlässt und durch den Fadeneinlegeschlitz 14 hindurch auf die sich im Keilspalt in der Fadenbildungszone 104 befindlichen Fasern aufgelegt wird. Durch vorübergehendes Unterbrechen des Fadenabzuges kann dabei die gewünschte Verweildauer des Fadenendes 300 in der Fadenbildungszone 104 festgelegt werden.

Um die Zeit-Toleranzen für die Rücklieferung des Fadens 30 in die Saugluftdüse 71 relativ gross halten zu können, wird gemäss der gezeigten Ausführung in der Saugluftdüse 71 eine Trennvorrichtung 710 vorgesehen, die dem rückgelieferten Faden 30 eine definierte Länge verleiht. Darüber hinaus bewirkt diese Trennvorrichtung 710, dass das Fadenende, welches durch die pneumatische Rücklieferung und Halterung durch Aufdrehen und Heraussaugen von einzelnen Fasern eine undefinierte Länge und Form erhalten hat, erneut eine definierte Form erhält.

Zur exakten Steuerung des Anspinnvorganges trägt gemäss Fig. 3 die Abdeckung 130 einen Initiator 80 zur Steuerung eines Verschlussorganes 8, durch welches während des Stillstandes der Spinnstelle 1 und während des normalen Spinnprozesses der Fadeneinlegeschlitz 14 abgedeckt wird. Das Verschlussorgan 8 erstreckt sich parallel zum Fadeneinlegeschlitz 14 im wesentlichen über dessen gesamte Länge und steht mit dem Anker 810 eines Hubmagneten 81 in Verbindung, welcher seinerseits über das Steuerorgan 6 mit dem Initiator 80 in steuermässiger Verbindung steht.

Der Initiator 80 ist so an der Abdeckung 130 angeordnet, dass das Verschlussorgan 8 den Fadeneinlegeschlitz 14 sofort, wenn der in Richtung zur Saugluftdüse 71 bewegte Arm 700 die Abdekkung 130 erreicht, freigibt. Seine Anordnung am abzugsseitigen oder entgegengesetzten Ende der Abdeckung 130 hängt somit von der Zuführrichtung des Fadens 30 ab.

An der Abdeckung ist weiterhin eine Schaltfahne 74 vorgesehen, die in einem als Initiator ausgebildeten Schalter (nicht gezeigt) am Arm 700 einen Impuls auslöst, wenn die Fadenklemme 700 ihre Übergabestellung erreicht hat. Dieser zweite Initiator bewirkt ein Öffnen der Fadenklemme 70, so dass der Faden 30 in die Saugluftdüse 71 gesaugt werden kann. Ausserdem kann dieser zweite Initiator mit einer Steuervorrichtung zur Steuerung des Anspinnvorganges in Verbindung stehen und der Auslösung des Anspinnprogrammes dienen.

Bei der beschriebenen Ausführung, bei welcher jede Spinnstelle 1 individuell angesponnen wird, ist das Verschlussorgan 8 von dem längs der Maschine verfahrbaren Wartungswagen 5 aus ansteuerbar. Ist jedoch eine Vorrichtung zum Massenanspinnen einer Vielzahl von Offenend-Friktionsspinnvorrichtungen 10 vorgesehen, so kann dieses Verschlussorgan 8 auch von einer maschinenseitigen Steuervorrichtung aus zentral ansteuerbar sein.

Wie sich aus der vorstehenden Beschreibung ergibt, kann der Erfindungsgegenstand in vielfältiger Weise abgewandelt werden und ist somit nicht auf die gezeigten Ausführungsbeispiele begrenzt. Weitere Abwandlungen sind durch Austausch von Merkmalen untereinander oder durch ihren Ersatz durch Äquivalente sowie Kombinationen hiervon möglich und fallen in den Rahmen der vorliegenden Erfindung. So ist die Erfindung nicht auf die als Fadenklemme 70 ausgebildete Ausführung einer Fadenrückliefervorrichtung eingeschränkt, da statt dieser Fadenklemme 70 auch ein pneumatischer Greifer Anwendung finden kann.

Bei den geschilderten Ausführungsbeispielen mündet der Faserspeisekanal 24 direkt in die Fadenbildungszone 104, während der Fadeneinlegeschlitz 14 gegenüber der Umfangsfläche des besaugten Friktionsspinnelementes 101 mündet; bei entsprechender zeitlicher Steuerung von Faserzufuhr und Fadenrücklieferung kann aber auch vorgesehen werden, dass die Fasern auf die Mantelfläche des Friktionsspinnelementes 101 gespeist und durch dessen Rotation in die Fadenbildungszone 104 gebracht werden, während der Fadeneinlegeschlitz direkt in die Fadenbildungszone 104 mündet.

## Patentansprüche

1. Verfahren zum Anspinnen einer Offenend-Friktionsspinnvorrichtung, welche zwei gleichsinnig angetriebene und einen besaugten Keilspalt bildende Friktionsspinnelemente aufweist, bei welchem ein Fadenende in eine ausserhalb des Keilspaltes vorgesehene Anspinnstellung geliefert und aus dieser heraus in eine Fadenbildungszone im Keilspalt überführt wird, von wo es unter Einbindung von dem Keilspalt zugeführten Fasern als fortlaufender Faden wieder abgezogen wird, dadurch gekennzeichnet, dass der Faden dem Keilspalt in der Weise zugeführt wird, dass der Faden die Fadenbildungszone zuerst mit seinem freien Fadenende erreicht, und die Zuführung der Fasern in den Keilspalt derart gesteuert wird, dass das Fadenende gleichzeitig mit dem Erreichen der Fadenbildungszone in Kontakt mit den Fasern gelangt.

2. Verfahren nach Anspruch 1, dadurch gekennzeichnet, dass die Zuführung von Fasern in den Keilspalt einsetzt, bevor das Fadenende die Fadenbildungszone erreicht hat.

3. Verfahren nach Anspruch 1 oder 2, dadurch gekennzeichnet, dass bei Auftreten eines Fadenbruches die Faserzuführung zu den Friktionsspinnelementen unterbrochen und die Friktionsspinnelemente stillgesetzt und während der Rücklieferung des Fadens in die Anspinnstellung ausserhalb des Keilspaltes wieder angetrieben werden, woraufhin die Zuführung von Fasern in den Keilspalt freigegeben wird.

4. Verfahren nach Anspruch 3, dadurch gekennzeichnet, dass bei stillgesetzten Friktionsspinnelementen dem besaugten Keilspalt kurzzeitig Fasern zugeführt werden, sodann die Besaugung des Keilspaltes aufgehoben wird und die Fasern aus dem Keilspalt abgesaugt werden, dass anchliessend die Friktionsspinnelemente wieder angetrieben werden und in zeitlich auf das vorangegangene Unterbrechen der Faserzufuhr abgestimmter Weise die Zuführung von Fasern in den Keilspalt wieder freigegeben wird.

5. Verfahren nach einem oder mehreren der Ansprüche 1 bis 4, dadurch gekennzeichnet, dass die Friktionsspinnelemente während der Zuführung des Fadenendes in die Fadenbildungszone bis nach Einsetzen des Fadenabzuges mit reduzierter Drehgeschwindigkeit angetrieben werden.

6. Verfahren nach einem oder mehreren der Ansprüche 1 bis 5, dadurch gekennzeichnet, dass der Faden von der Fadenbildungszone in der Weise abgezogen wird, dass der Faden in Richtung zur Faserzuführseite umgelenkt wird.

7. Verfahren nach einem oder mehreren der Ansprüche 1 bis 6, dadurch gekennzeichnet, dass der Faden ausserhalb des Keilspaltes auf das sich in den Keilspalt hineindrehende Friktionsspinnelement aufgelegt und durch diese Friktionsspinnelement dem Keilspalt zugeführt wird.

8. Verfahren nach Anspruch 7, dadurch gekennzeichnet, dass das Fadenende schräg auf das sich in den Keilspalt hineindrehende Friktionsspinnelement aufgelegt wird in der Weise, dass das freie Fadenende einen geringeren Abstand vom Keilspalt aufweist als der sich am abzugsseitigen Ende dieses Friktionsspinnelementes befindende Fadenabschnitt.

9. Verfahren nach einem oder mehreren der Ansprüche 1 bis 8, dadurch gekennzeichnet, dass die Anspinnstellung so gewählt wird, dass der in die Anspinnstellung gebrachte und in die Fadenbildungszone überführte Faden, bevor er einem Abzug unterworfen wird, lediglich bis in die Fadenbildungszone reicht, welcher die Fasern zugeführt werden.

10. Verfahren nach einem oder mehreren der Ansprüche 1 bis 9, dadurch gekennzeichnet, dass der Faden auf eine definierte Länge gebracht, ausserhalb des Keilspaltes bis in den Längenbereich der Fadenbildungszone geliefert und das Fadenende in dieser Stellung durch Klemmung gehalten wird, dass daraufhin dem Keilspalt Fasern zugeführt werden und sodann der Faden auf die sich im Keilspalt befindenden Fasern aufgelegt wird.

11. Verfahren nach Anspruch 10, dadurch gekennzeichnet, dass die Klemmung des Fadenendes bei feinen Fäden in grösserer Entfernung von dem abzugsseitigen Ende des Keilspaltes erfolgt als bei groben Fäden.

12. Verfahren nach einem oder mehreren der Ansprüche 9 bis 11, dadurch gekennzeichnet, dass die Klemmung des Fadens für das Auflegen des Fadenendes auf die im Keilspalt befindlichen Fasern aufgehoben wird.

13. Verfahren nach einem oder mehreren der Ansprüche 9 bis 11, dadurch gekennzeichnet, dass der Faden durch eine in Fadenabzugsrichtung bewegliche Klemmstelle dem Keilspalt zugeführt und anschliessend vom Keilspalt wieder abgezogen wird.

14. Verfahren nach einem oder mehreren der Ansprüche 10 bis 13, dadurch gekennzeichnet, dass das Zuführen des Fadens zum Keilspalt durch einen Druckluftstrom unterstützt wird.

15. Verfahren nach Anspruch 13 oder 14, dadurch gekennzeichnet, dass der Faden durch die bewegliche Klemmstelle an eine Speicherstelle übergeben wird.

16. Verfahren nach Anspruch 15, dadurch gekennzeichnet, dass der durch die in Abzugsrichtung bewegliche Klemmstelle zuvor der Speicherstelle zugeführte Faden an eine neu eingelegte Leerhülse übergeben wird.

17. Verfahren nach einem oder mehreren der Ansprüche 1 bis 8 oder 10 bis 16, dadurch gekennzeichnet, dass der Faden auf eine definierte Länge gebracht, um eine definierte Strecke ausserhalb des Keilspaltes über das der Abzugsseite abgewandte Ende der Fadenbildungszone hinaus bis in den Wirkungsbereich einer elastischen Rückhaltekraft zurückgeliefert wird, dass daraufhin dem Keilspalt Fasern zugeführt werden und der Faden entgegen der elastischen Rückhaltekraft abgezogen und nach Verlassen des Wirkungsbereichs der elastischen Rückhaltekraft auf die sich im Keilspalt befindenden Fasern aufgelegt wird.

18. Verfahren nach einem oder mehreren der Ansprüche 1 bis 17, dadurch gekennzeichnet, dass das Auflegen des Fadens auf die sich im Keilspalt befindenden Fasern bei feinen Fäden später erfolgt als bei groben Fäden.

19. Verfahren nach einem oder mehreren der Ansprüche 1 bis 18, dadurch gekennzeichnet, dass der Faden erst verzögert nach Erreichen der Fadenbildungszone einem Abzug unterworfen wird.

20. Vorrichtung zur Durchführung des Verfahrens nach einem oder mehreren der Ansprüche 1 bis 19, mit einer die Friktionsspinnelemente abdeckenden und einen Faserspeisekanal aufnehmenden Abdeckung, dadurch gekennzeichnet, dass die Abdeckung (130) neben dem Faserspeisekanal (24) einen sich im wesentlichen in Längsrichtung der Friktionsspinnelemente (100, 101) erstreckenden Fadeneinlegeschlitz (14) aufweist, welcher von der Aussenseite (131) der Abdekkung (130) bis zu deren Innenseite (132) und von dem abzugsseitigen Ende bis maximal zu dem der Abzugsseite abgewandten Mündungsende (240) des Faserspeisekanals (24) reicht, dass ausserhalb des Keilspaltes (102) eine den Faden (30) im wesentlichen parallel zum Fadeneinlegeschlitz (14) haltende Fadenhaltevorrichtung (7) angeordnet ist, und dass ferner eine Fadenführung (70,72,73) vorgesehen ist, welche den Faden (30) am abzugsseitigen Ende der Friktionsspinnelemente (100, 101) dem Keilspalt (102) fernhält, solange das Fadenende den Keilspalt (102) nicht erreicht hat.

21. Vorrichtung nach Anspruch 20, dadurch gekennzeichnet, dass die Fadenführung als Umlenkung (73) ausgebildet ist, welche den die Friktionsspinnelemente (100, 101) verlassenden Faden (30) in Richtung zur Abdeckung (130) umlenkt.

22. Vorrichtung nach Anspruch 20 oder 21, dadurch gekennzeichnet, dass der Fadeneinlegeschlitz (14) in seinem der Abzugsseite abgewandten Bereich durch einen Schlitzboden (142) von der Innenseite (132) der Abdeckung (130) getrennt ist.

23. Vorrichtung nach Anspruch 22, dadurch gekennzeichnet, dass der Schlitzboden (142) einen spitzen Winkel (a) mit der Innenwand (132) der Abdeckung (130) einschliesst.

24. Vorrichtung nach einem oder mehreren der Ansprüche 20 bis 23, dadurch gekennzeichnet, dass die Fadenhaltevorrichtung (7) als Saugluftdüse (71 ) ausgebildet ist, welche in das der Abzugsseite abgewandte Ende (141) des Fadeneinlegeschlitzes (14) einmündet.

25. Vorrichtung nach Anspruch 24, dadurch gekennzeichnet, dass die Saugluftdüse (71 ) im Schlitzboden (142) angeordnet ist.

26. Vorrichtung nach Anspruch 25, dadurch gekennzeichnet, dass die Saugluftdüse (71 ) parallel zur Fadenbildungszone (104) in den Schlitzboden (142) einmündet.

27. Vorrichtung nach einem oder mehreren der Ansprüche 20 bis 26, dadurch gekennzeichnet, dass die Fadenhaltevorrichtung (7) als Fadenklemme (70, 72) ausgebildet ist.

28. Vorrichtung nach Anspruch 27, dadurch gekennzeichnet, dass der Fadenklemme (70) eine Trennvorrichtung (53) zugeordnet ist.

29. Vorrichtung nach Anspruch 27 oder 28, dadurch gekennzeichnet, dass die Fadenklemme (70) aus einer Fadenaufnahmestellung zur Aufnahme eines von einer Spule (400) abgezogenen Fadens (30) in eine Fadenübergabestellung zum Überführen des Fadens (30) in den Fadeneinlegeschlitz (14) bewegbar ist.

30. Vorrichtung nach Anspruch 29, dadurch gekennzeichnet, dass die bewegliche Fadenklemme (70) einen Schalter trägt, welcher mit einer Steuervorrichtung zur Steuerung des Anspinnvorganges in Verbindung steht und von der Abdekkung (130) aus bei Erreichen der Fadenübergabestellung betätigbar ist.

31. Vorrichtung nach einem oder mehreren der Ansprüche 27 bis 30, dadurch gekennzeichnet, dass die Fadenklemme (70, 72) längs des Fadeneinlegeschlitzes (14) verstellbar ist.

32. Vorrichtung nach Anspruch 31, dadurch gekennzeichnet, dass die Fadenklemme (70) zur Übergabe des Fadens (30) an den Fadeneinlegeschlitz (14) in Richtung des Fadenabzuges bis zur Mündung (522) eines zwischen den Friktionsspinnelementen (100, 101) und einer Spulvorrichtung (40) angeordneten pneumatischen Speichers (52) beweglich und derart steuerbar ist, dass die Fadenklemme (70) den Faden (30) erst im Bereich des pneumatischen Speichers (52) freigibt.

33. Vorrichtung nach Anspruch 32, gekennzeichnet durch einen auf einer längs einer Vielzahl von Offenend-Friktionsspinnvorrichtungen (10) verfahrbaren Wartungswagen (5) angeordnete Hilfsspule (32), von welcher aus der Faden (30) der Fadenklemme (70) zuführbar ist.

34. Vorrichtung nach einem oder mehreren der Ansprüche 27 bis 33, dadurch gekennzeichnet, dass der Fadenklemme (70,72) eine in den Fadeneinlegeschlitz (14) gerichtete Druckluftdüse (702) zugeordnet ist.

35. Vorrichtung nach einem oder mehreren der Ansprüche 20 bis 34, dadurch gekennzeichnet, dass der Faserspeisekanal (24) in den Keilspalt (102) mündet und der Fadeneinlegeschlitz (14) ausserhalb des Keilspaltes (102) gegenüber der Umfangsfläche des sich in den Keilspalt (102) hineindrehenden Friktionsspinnelementes (101) mündet.

36. Vorrichtung nach Anspruch 35, dadurch gekennzeichnet, dass das abzugsseitige Ende (141) des Fadeneinlegeschlitzes (14) einen grösseren Abstand von der Fadenbildungszone (104) aufweist als das der Abzugsseite abgewandte Ende des Fadeneinlegeschlitzes (14).

37. Vorrichtung nach Anspruch 35 oder 36, dadurch gekennzeichnet, dass der Winkelabstand (ß) des abzugsseitigen Endes der auf der Innenseite (132) der Abdeckung (130) mündenden Mündung (143) des Fadeneinlegeschlitzes (14) von der Fadenbildungszone (104) grösser als 90° ist.

38. Vorrichtung nach einem oder mehreren der Ansprüche 35 bis 37, dadurch gekennzeichnet, dass der Fadeneinlegeschlitz (14) mit der Drehrichtung (P10) des in den Keilspalt (102) hineindrehenden Friktionsspinnelementes (101) einen Neigungswinkel (y) von weniger als 90° einschliesst.

39. Vorrichtung nach einem oder mehreren der Ansprüche 20 bis 38, dadurch gekennzeichnet, dass sich der Fadeneinlegeschlitz (14) zur Aussenseite (131) der Abdeckung (130) hin erweitert.

40. Vorrichtung nach einem oder mehreren der Ansprüche 20 bis 39, dadurch gekennzeichnet, dass der Fadeneinlegeschlitz (14) durch ein steuerbares Verschlussorgan (8) abdeckbar ist.

41. Vorrichtung nach Anspruch 40, dadurch gekennzeichnet, dass das Verschlussorgan (8) von einem längs einer Vielzahl von Offenend-Friktionsspinnvorrichtungen (10) verfahrbaren Wartungswagen (5) aus steuerbar ist.

42. Vorrichtung nach einem oder mehreren der Ansprüche 20 bis 41, dadurch gekennzeichnet, dass den Friktionsspinnelementen (100, 101 ) ein ihren Antrieb steuernder Fadenwächter (61 ) und eine von einem längs einer Vielzahl von Offenend-Friktionsspinnvorrichtungen verfahrbare Wartungswagen (5) steuerbare Hilfsantriebsvorrichtung (54) zugeordnet sind.

## Claims

1. A method for joining the thread in an open-end friction-spinning device comprising two friction-spinning elements driven in the same direction and forming a negative-pressure wedge- shaped nip, a thread portion being delivered to a thread-joining position dispoed outside the nip and transferred thence to a thread-forming zone in the nip, from which it is drawn off as a continuous thread, after splicing the fibres supplied to the nip, characterised in that the thread is supplied to the nip so that its free end first reaches the thread-forming zone and the supply of fibres to the nip is controlled sothatthethread portion comes in contact with the fibres at the same time as it reaches the thread-forming zone.

2. A method according to claim 1, characterised in that the supply of fibres into the nip starts before the thread portion has reached the thread-forming zone.

3. A method according to claim 1 or 2, characterised in that if the thread breaks the fibre supply to the friction-spinning elements is interrupted and the elements are stopped and restarted outside the nip while the thread is being returned to the joining position, after which the supply of fibres to the nip is allowed to continue.

4. A method according to claim 3, characterised in that when the friction-spinning elements are stopped, fibres are briefly supplied to the negative-pressure nip, after which the suction of the nip is stopped and the fibres are sucked from the nip, after which the friction-spinning elements are again driven and the supply of fibres to the nip is allowed to restart in time with the previous stoppage of the fibre supply.

5. A method according to one or more of claims 1 to 4, characterised in that the friction-spinning elements are driven at reduced speed during the supply of the thread portion to the thread-forming zone until drawing-off of the thread has started.

6. A method according to one or more of claims 1 to 5, characterised in that when the thread is drawn off from the thread-forming zone it is deflected in the direction towards the fibre supply end.

7. A method according to one or more of claims 1 to 6, characterised in that the thread is placed outside the nip on the friction-spinning element rotating into the nip and supplied thereby to the nip.

8. A method according to claim 7, characterised in that the thread portion is laid obliquely on the friction-spinning element rotating into the nip so that the free thread end is at a shorter distance from the nip than the thread portion at the drawing-off end of the friction-spinning element.

9. A method according to one or more of claims 1 to 8, characterised in that the thread-joining position is chosen so that the thread brought into the joining position and transferred to the thread-forming zone, extends, before being drawn off, only as far as the thread-forming zone to which the fibres are supplied.

10. A method according to one or more of claims 1 to 9, characterised in that the thread is brought to a specific length, delivered outside the nip to the length region of the thread-forming zone, the thread portion is held in this position by clamping, fibres are then supplied to the nip, and the thread is then laid on the fibres in the nip.

11. A method according to claim 10, characterised in that the clamping of the thread portion in the case of finer threads occurs at a greater distance from the drawing-off end of the nip than for coarse threads.

12. A method according to one or more of claims 9 to 11, characterised in that the thread clamping is release in order to lay the thread portion on the fibres in the nip.

13. A method according to one or more of claims 9 to 11, characterised in that a clamping station movable in the thread drawing-off direction supplies the thread to the nip and subsequently draws it away from the nip.

14. A method according to one or more of claims 10 to 13, characterised in that the supply of thread to the nip is assisted by a stream of compressed air.

15. A method according to claim 13 or 14, characterised in that the movable clamping station delivers the thread to a storage station.

16. A method according to claim 15, characterised in that the thread previously supplied to the storage station by the clamping station movable in the drawing-off direction is transferred to a newly- inserted empty former.

17. A method according to one or more of claims 1 to 8 or 10 to 16, characterised in that the thread is brought to a specific length, returned for a specific distance outside the nip and via the end of the thread-forming zone remote from the drawing-off end and into the range of operation of an elastic retaining force, fibres are then supplied to the nip and the thread is drawn off against the elastic retaining force and, after leaving the range of action of the retaining force, is laid on the fibres in the nip.

18. A method according to one or more of claims 1 to 17, characterised in that in the case of fine threads, the thread is laid on the fibres in the nip later than in the case of coarse threads.

19. A method according to one or more of claims 1 to 18, characterised in that the thread is delayed before being drawn off after reaching the thread-forming zone.

20. A device for working the method according to one or more of claims 1 to 19, comprising a cover covering the friction-spinning elements and holding a fibre supply duct, characterised in that the cover (130) in addition to the fibre supply duct (24) comprises a thread feeder slot (14) extending substantially in the longitudinal direction of the friction-spinning elements (100, 101 ) and reaching from the outside (131) of the cover (130) to the inside thereof (132) and from the drawing-off end up to, but not further than, the mouth end (240) of the fibre supply duct (24) remote from the drawing-off side, a thread-holding device (7) holds the thread (30) substantially parallel to the thread feeder slot (14) and a thread guide (70, 72, 73) is provided and holds the thread (30) away from the nip (102) at the drawing-off end of the friction-spinning elements (100, 101) until the thread portion has reached the nip (102).

21. A device according to claim 20, characterised in that the thread guide is constructed as a deflecting means (73) by means of which the thread (30) leaving the friction-spinning elements (100, 101) is deflected towards the cover (130).

22. A device according to claim 20 or 21, characterised in thatthe region of the thread feeder slot (14) remote from the drawing-off end is separated by a slotted plate (142) from the inside (132) of the cover (130).

23. A device according to claim 22, characterised in that the slotted plate (142) includes an acute angle (a) with the inner wall (132) of the cover (130).

24. A device according to one or more of claims 20 to 23, characterised in that the thread-holding device (7) is constructed as an suction-air nozzle (71 ) which opens into the end (141) of the thread feeder slot (14) remote from the drawing-off side.

25. A device according to claim 24, characterised in that the suction-air nozzle (71 ) is disposed in the slotted tray (142).

26. A device according to claim 25, characterised in that the suction-air nozzle (21 ) opens into the slotted tray (142) parallel to the thread-forming zone (104).

27. A device according to one or more of claims 20 to 26, characterised in that the thread-holding device (7) is constructed as a thread clamp (70, 72).

28. A device according to claim 27, characterised in that the thread clamp (70) is associated with a cutting device (53).

29. A device according to claim 27 or 28, characterised in that the clamp (70) is movable from a position for receiving a thread (30) drawn off a spool (400) into a position for transferring the thread (30) to the thread feeder slot (14).

30. A device according to claim 29, characterised in that the movable thread clamp (70) bears a switch connected to a control device for controlling the thread-joining process and adapted to be operated from the cover (130) when the thread transfer position is reached.

31. A device according to one or more of claims 27 to 30, characterised in that the thread clamp (70, 72) is adjustable along the thread feeder slot (14).

32. A device according to claim 31, characterised in that, in order to transfer the thread (30) at the slot (14) in the drawing-off direction to the mouth (522) of a pneumatic store (52) disposed between the friction-spinning elements (100, 101) and a spooling and winding device (40), the thread clamp (70) is movable and controllable so that it does not release the thread (30) until it is near the pneumatic store (52).

33. A device according to claim 32, characterised by an auxiliary spool (32) which is disposed on a maintenance truck (50) movable along a number of open-end friction-spinning devices (10), and from which the thread (30) is suppliable to the clamp (70).

34. A device according to one or more of claims 27 to 33, characterised in that the clamp (70, 72) is associated with a compressed-air nozzle (702) directed towards the thread feeder slot (14).

35. A device according to one or more of claims 20 to 34, characterised in that the fibre supply duct (24) opens into the nip (102) and the thread feeder slot (14) opens outside the nip (102) towards the peripheral surface of the friction spinning element (101) rotating into the nip (102).

36. A device according to claim 35, characterised in that the withdrawal end (141) of the thread feeder slot (14) is further from the thread-forming (104) than the end of the thread feeder slot (14) remote from the drawing-off side.

37. A device according to claim 35 or 36, characterised in that the angular distance ((3) between the thread-forming zone (104) and the drawing-off end of the mouth (143) of the slot (14) opening on to the inside (132) of the cover (130) is greater than 90°.

38. A device according to one or more of claims 35 to 37, characterised in that the thread feeder slot (14) includes an angle of inclination (y) of less than 90° with the direction of rotation (P10) of the friction-spinning element (101) rotating into the nip (102).

39. A device according to one or more of claims 20 to 38, characterised in that the thread feeder slot widens towards the outside (131) of the cover (130).

40. A device according to one or more of claims 20 to 39, characterised in that the thread feeder slot (14) is coverable by a controllable closure means (8).

41. A device according to claim 40, characterised in that the closure means (8) is controllable by a maintenance truck (5) movable along a number of open-end friction-spinning devices (10).

42. A device according to one or more of claims 22 to 41, characterised in that the friction-spinning elements (100, 101) are associated with a thread monitor (61 ) controlling their drive and an auxiliary drive means (54) controllable from a maintenance truck (5) movable along a number of open-end friction-spinning devices.

## Revendications

1. Procédé de jonction de fil pour métier de filature par friction de fibres libérées, qui comporte deux éléments de filature par friction, entraînés dans le même sens et formant un interstice qui se rétrécit en forme de coin et qui est soumis à une dépression, métier dans lequel une extrémité d'un fil est amenée à une position de jonction extérieure à cet interstice, puis est transférée dans une zone de formation de fil se trouvant dans cet interstice, d'où le fil est de nouveau retiré, sous la forme d'un fil continu obtenu par liaison des fibres introduites dans ledit interstice, procédé caractérisé en ce que le fil est amené à l'interstice de façon que ce soit l'extrémité libre du fil qui arrive d'abord dans la zone de formation de fil et en ce que l'introduction des fibres dans l'interstice est commandée de manière que cette extrémité du fil vienne en contact avec ces fibres en même temps que celles-ci arrivent dans la zone de formation de fil.

2. Procédé selon la revendication 1, caractérisé en ce que les fibres commencent à être introduites dans l'interstice avant que l'extrémité du fil ne soit parvenue dans la zone de formation de fil.

3. Procédé selon l'une des revendications 1 et 2, caractérisé en ce que, lorsque le fil casse, l'alimentation en fibres des éléments de filature par friction est interrompue et ces éléments sont immobilisés, puis ils sont de nouveau entraînés pendant que le fil est ramené en position de jonction, extérieurement à l'interstice, puis l'introduction des fibres dans cet interstice est autorisée.

4. Procédé selon la revendication 3, caractérisé en ce que, lorsque les éléments de filature par friction ont été immobilisés, des fibres sont introduites temporairement dans l'interstice soumis à une dépression, puis la dépression dans cet interstice est supprimée et les fibres en sont chassées par aspiration; en ce qu'ensuite les éléments de filature par friction sont entraînés de nouveau, et l'introduction des fibres dans l'interstice est autorisée et rétablie de manière synchronisée par rapport à l'interruption précédente à leur introduction.

5. Procédé selon l'une ou plusieurs des revendications 1 à 4, caractérisé en ce que, pendant que l'extrémité du fil est introduite dans la zone de formation du fil et jusqu'à ce que ce fil commence à être tiré, les éléments de filature par friction sont entraînés à vitesse réduite.

6. Procédé selon l'une ou plusieurs des revendications 1 à 5, caractérisé en ce que le fil est tiré de la zone de formation de fil de manière à être renvoyé vers le côté d'introduction des fibres.

7. Procédé selon l'une ou plusieurs des revendications 1 à 6, caractérisé en ce que le fil est déposé, à l'extérieur de l'interstice, sur l'élément de filature par friction qui pénètre en tournant dans cet interstice et ce fil est introduit par cet élément dans l'interstice en forme de coin.

8. Procédé selon la revendication 7, caractérisé en ce que l'extrémité du fil est posée obliquement sur l'élément de filature par friction qui pénètre en tournant dans l'interstice, de manière que cette extrémité de fil soit à une distance de cet interstice plus faible que la partie de ce fil se trouvant à l'extrémité de cet élément de filature située du côté du tirage.

9. Procédé selon l'une ou plusieurs des revendications 1 à 8, caractérisé en ce que la position de jonction est choisie de façon que le fil amené à cette position et transféré dans la zone de formation de fil n'arrive, avant d'être soumis à une traction, que dans cette zone, dans laquelle les fibres sont introduites.

10. Procédé selon l'une ou plusieurs des revendications 1 à 9, caractérisé en ce que le fil, amené à une longueur déterminée, est amené, hors de l'interstice, dans la portée longitudinale de la zone de formation de fil et l'extrémité de ce fil est maintenue dans cette position par serrage, en ce que des fibres sont alors introduites dans l'interstice, puis le fil est déposé sur les fibres se trouvant dans cet interstice.

11. Procédé selon la revendication 10, caractérisé en ce que le serrage de l'extrémité du fil s'effectue, dans le cas d'un fil fin, à une distance de l'extrémité de l'interstice située du côté du tirage plus grande que dans le cas d'un gros fil.

12. Procédé selon l'une ou plusieurs des revendications 9 à 11, caractérisé en ce que le serrage du fil est supprimé pour poser l'extrémité de ce fil sur les fibres qui se trouvent dans l'interstice.

13. Procédé selon l'une ou plusieurs des revendications 9 à 11, caractérisé en ce que le fil est introduit dans l'interstice, puis est retiré de cet interstice, par un élément de serrage mobile, dans le sens du tirage de ce fil.

14. Procédé selon l'une ou plusieurs des revendications 10 à 13, caractérisé en ce qu'un jet d'air comprimé aide à introduire le fil dans l'interstice.

15. Procédé selon l'une des revendications 13 et 14, caractérisé en ce que l'élément mobile de serrage transmet le fil à un emplacement de retenue.

16. Procédé selon la revendication 15, caractérisé en ce que le fil, que l'élément de serrage mobile dans le sens du tirage a amené précédemment à l'emplacement de retenue, est transmis à une busette vide qui vient d'être mise en place.

17. Procédé selon l'une ou plusieurs des revendications 1 à 8 ou 10 à 16, caractérisé en ce que le fil, amené à une longueur déterminée, est ramené, sur un trajet déterminé et extérieurement à l'interstice, au-delà de l'extrémité opposée au côté du tirage de la zone de formation du fil et jusqu'au domaine d'action d'une force élastique de retenue; en ce que des fibres sont alors introduites dans l'interstice et le fil est tiré à l'encontre de la force élastique de retenue, et après être sorti du domaine de l'action de cette force, le fil est déposé sur les fibres qui se trouvent dans l'interstice.

18. Procédé selon l'une ou plusieurs des revendications 1 à 17, caractérisé en ce que le dépôt du fil sur les fibres se trouvant dans l'interstice a lieu plus tard dans le cas de fils fins que dans le cas de gros fils.

19. Procédé selon l'une ou plusieurs des revendications 1 à 18, caractérisé en ce que le fil n'est soumis à une traction qu'un certain temps après être arrivé dans la zone de formation de fil.

20. Dispositif pour la mise en oeuvre du procédé selon une ou plusieurs des revendications 1 à 19, ce dispositif comportant une enveloppe recouvrant les éléments de filature par friction et logeant un canal d'alimentation en fibres, et étant caractérisé en ce que l'enveloppe (130) comporte, outre le canal (24) d'alimentation en fibres, une fente (14) d'insertion du fil, qui est orientée sensiblement dans le sens de la longueur des éléments (100, 101 ) de filature et qui va, du côté extérieur (131) de l'enveloppe (130) à son côté intérieur (132) et va, de l'extrémité située du côté du tirage du canal (24) jusque, au plus, à l'extrémité (240) de ce canal, débouchant du côté opposé à ce côté de traction; en ce qu'un dispositif (7) de retenue du fil, qui maintient ce fil sensiblement parallèle à cette fente d'insertion (14), est disposé extérieurement l'interstice; eten ce qu'il est prévu un agen- cementde guidage (70,72,73) du fil qui maintient ce fil (30) écarté de cet interstice (102) du côté de tirage des éléments de filature (100,101 ), tant que l'extrémité du fil n'est pas arrivée à cet interstice (102).

21. Dispositif selon la revendication 20, caractérisé en ce que l'agencement de guidage du fil a la configuration d'un renvoi (73), qui dévie vers l'enveloppe (130) le fil (30), sortant des éléments (100, 101 ) de filature par friction.

22. Dispositif selon l'une des revendications 20 et 21, caractérisé en ce qu'un fond (142) sépare la partie de la fente (14) d'insertion du fil opposée au côté de tirage, du côté intérieur (132) de l'enveloppe (130).

23. Dispositif selon la revendication 22, caractérisé en ce que le fond (142) fait un angle aigu (a) avec la paroi intérieure (132) de l'enveloppe (130).

24. Dispositif selon l'une ou plusieurs des revendications 20 à 23, caractérisé en ce que le dispositif (7) de retenue du fil a la conformation d'une ventouse (71 ) qui débouche à l'extrémité (141 ), opposée au côté du tirage, de la fente (14) d'insertion du fil.

25. Dispositif selon la revendication 24, caractérisé en ce que la ventouse (71 ) est disposée dans le fond (142) de la fente (14) d'insertion.

26. Dispositif selon la revendication 25, caractérisé en ce que la ventouse (71 ) débouche dans le fond (142) de la fente parallèlement à la zone (104) de formation du fil.

27. Dispositif selon l'une quelconque des revendications 20 à 26, caractérisé en ce que le dispositif (7) de retenue du fil est une pince (70; 72) de saisie de fil.

28. Dispositif selon la revendication 27, caractérisé en ce qu'un dispositif (53) de coupe coopère avec la pince (70).

29. Dispositif selon l'une des revendications 27 et 28, caractérisé en ce que la pince (70) de saisie peut passer d'une position de prise, pour saisir le fil (30) tiré d'une bobine (400), à une position de transfert, pour transférer ce fil (30) dans la fente (14) d'insertion du fil.

30. Dispositif selon la revendication 29, caractérisé en ce que la pince (70) mobile porte un interrupteur, qui est connecté à un dispositif de commande du processus de jonction et qui peut être actionné depuis l'enveloppe (130) lorsque la position de transfert est atteinte.

31. Dispositif selon l'une ou plusieurs des revendications 27 à 30, caractérisé en ce que la pince (70, 72) de saisie du fil peut être déplacée le long de la fente (14) d'insertion du fil.

32. Dispositif selon la revendication 31, caractérisé en ce que, pour transmettre le fil (30) à la fente (14) d'insertion, la pince (70) peut être déplacée, dans le sens du tirage de ce fil, jusqu'à l'embouchure (522) d'un élément (52) d'emmagasinage, disposé entre les éléments (100,101 ) de filature par friction et un dispositif (40) de bobinage et en ce que cette pince (70) peut être commandée de façon à ne libérer le fil (30) qu'à proximité de cet élément (52) d'emmagasinage.

33. Dispositif selon la revendication 32, caractérisé en ce qu'il comporte une bobine auxiliaire (32) montée sur un chariot (5) de surveillance et d'entretien, qui peut être déplacé le long d'un grand nombre d'unités (10) de filature par friction de fibres libérées, et de laquelle le fil (30) peut être amené à la pince (70).

34. Dispositif selon l'une ou plusieurs des revendications 27 à 33, caractérisé en ce qu'un éjecteur (702) d'air comprimé, orienté vers la fente (14) d'insertion du fil, coopère avec la pince (70, 72).

35. Dispositif selon l'une ou plusieurs des revendications 20 à 34, caractérisé en ce que le canal (24) d'alimentation en fibres débouche dans l'interstice (102), et la fente (14) d'insertion du fil débouche extérieurement à cet interstice (102), en face de la surface extérieure de l'élément (101 ) de filature qui pénètre en tournant dans cet interstice (102).

36. Dispositif selon la revendication 35, caractérisé en ce que la distance comprise entre l'extrémité (141 ), située du côté de tirage de la fente (14) d'insertion, et la zone (104) de formation du fil est plus grande que la distance comprise entre l'extrémité opposée à ce côté de tirage et la zone de l'extrémité de cette fente (14).

37. Dispositif selon l'une des revendications 35 et 36, caractérisé en ce que l'écart angulaire (13) entre l'extrémité, située du côté du tirage, de l'embouchure (143) de la fente (14) d'insertion, débouchant du côté intérieur (132) de l'enveloppe (130), et la zone (104) de formation du fil est supérieur à 90°.

38. Dispositif selon l'une ou plusieurs des revendications 35 à 37, caractérisé en ce que la fente (14) d'insertion du fil est inclinée d'un angle (y) inférieur à 90° par rapport au sens de rotation (P10) de l'élément (101 ) de filature qui pénètre en tournant dans l'interstice (102).

39. Dispositif selon l'une ou plusieurs des revendications 20 à 38, caractérisé en ce que la fente (14) d'insertion du fil s'élargit vers le côté extérieur (131 ) de l'enveloppe (130).

40. Dispositif selon une ou plusieurs des revendications 20 à 39, caractérisé en ce que la fente (14) d'insertion de fil peut être recouverte par un organe (8) de fermeture réglable.

41. Dispositif selon la revendication 40, caractérisé en ce que l'organe (8) de fermeture peut être commandé par un chariot (5) de surveillance et d'entretien, pouvant se déplacer le long d'un grand nombre de dispositifs (10) de filature par friction de fibres libérées.

42. Dispositif selon une ou plusieurs des revendications 20 à 41, caractérisé en ce qu'aux éléments (100,101 ) de filature par friction sont associés un casse-fil (61 ) qui en commande l'entraînement et un dispositif (54) d'entraînement auxiliaire, pouvant être commandé par un chariot (5) de surveillance et de service pouvant se déplacer le long d'un grand nombre de dispositifs de filature par friction de fibres libérées.
